# EUROPÄISCHE PATENTSCHRIFT

(11) **EP 1 910 597 B1**
(45) Veröffentlichungstag und Bekanntmachung des Hinweises auf die Patenterteilung: **02.05.2012**
(21) Anmeldenummer: 06762193.8
(22) Anmeldetag: 26.06.2006
(51) Int. Cl.: D04B 21/00

(54) **Verfahren zur Herstellung eines FORMANGEPASSTEn ABSTANDSGEWIRKEs**
Method for producing a SPACER FABRIC SHAPED TO FIT
Procede de fabrication de tricots D'ECARTEMENT ADAPTES A une FORME

(30) Priorität: 24.06.2005 DE 102005029755
(43) Veröffentlichungstag der Anmeldung: 16.04.2008
(73) Patentinhaber: Heinrich Essers GmbH & Co. KG, 41849 Wassenberg (DE)
(72) Erfinder: ESSERS, Heinz-Willy, 41849 Wassenberg (DE)
(74) Vertreter: Rau, Albrecht
(86) Internationale Anmeldenummer: PCT/EP2006/006153
(87) Internationale Veröffentlichungsnummer: WO 2006/136456

(56) Entgegenhaltungen:
- EP-A- 0 692 563
- WO-A-2005/042818
- DE-A1- 10 013 492
- DE-A1- 19 910 785
- US-A1- 2003 033 838

## Beschreibung

Die Erfindung betrifft ein Verfahren zur Herstellung eines formangepassten Abstandsgewirkes.

Abstandsgewirke, die zu den Abstandstextilien zählen, sind seit längerem bekannt und bestehen aus zwei über Abstandsfäden verbundene textile Grundflächen, die mit Abstand zueinander verlaufen. Dabei sind die Abstandsfäden entsprechend dem Verfahren zur Bildung der Textilflächen in die Grundflächen eingebunden.

Die Grundflächen können sowohl parallel (äquidistant) als auch mit variablem Abstand zueinander verlaufen.

Bei der Verwendung von Abstandsgewirken kann es durch Druck - oder auch schon durch Eigenbelastung dazu kommen, dass die Abstandsfäden geknickt werden und/oder die Grundflächen parallel zueinander verkippen, wodurch die Distanz zwischen ihnen aufgehoben wird.

Verschiedene Druckschriften bieten unterschiedliche Lösungen für diese Probleme. Beispielsweise beschreibt die amerikanische Patentschrift US 5 385 036 ein Abstandsgewirke, bei dem die Abstandsfäden mit bis zu 45° miteinander verkreuzt sind. Dadurch wird das Verkippen der Grundflächen erschwert. Das Herstellungsverfahren ist jedoch nur zur Herstellung von dünnen Abstandsgewirken mit einer maximalen Dicke von ca. 12 mm geeignet.

Ferner sind aus der deutschen Patentschrift DE 100 26 405 A1 Abstandsgewirke bekannt, bei denen die Abstandsfäden so genannte IXI-Strukturen bilden. Jeder Abstandsfaden wird so durch die Grundflächen geführt und so in die Grundflächen eingebunden, dass er innerhalb eines Rapportes eine Kurve in einer Gestalt beschreibt, die angenähert durch die Zeichenfolge IXI beschrieben werden kann. Diese Abstandsgewirke zeichnen sich durch eine sehr gute Formstabilität, eine gute Drucksteifigkeit und/oder Druckelastizität, eine exzellente Lastaufnahmefähigkeit, eine außergewöhnliche Formkonstanz sowie dauerhafte Rücksprungeigenschaften aus.

Darüber hinaus ist es bekannt, thermoplastische Schaumstoffe durch ein Warmverformungsverfahren in eine gewünschte Form zu bringen. Dabei werden die Schaumstoffteile zum Beispiel durch einen warmen Festkörper oder durch an bestimmten Stellen gezielt eingespritztes heißes Gas an den gewünschten Stellen zum Erweichen gebracht. Eine gegebenenfalls warme Form oder das bloße Erweichen von speziell ausgewählten Stellen ermöglicht es dann, die Schaumstoffteile dauerhaft in die gewünschte Form zu bringen, die auch nach dem Abkühlen beibehalten wird.

Solche gegebenenfalls warm verformten Schaumstoffteile werden unter anderem als Polsterungselemente zum Beispiel bei der Sitzpolsterung verwendet.

Die deutsche Patentanmeldung DE 102 40 462 beschreibt beispielsweise einen Fahrzeugsitz, der aus einer herkömmlichen Polsterunterkonstruktion aus Schaumstoff besteht und in der Sitzfläche oder in der Rückenlehne Aussparungen aufweist. In diesen Aussparungen sind Einleger-aus einem Last aufnehmenden, dauerelastischen und mit dauerhaften Rücksprungeigenschaften versehenen Abstandsgewirke angeordnet.

Die Herstellung eines solchen Sitzes, der durch präzise ergonomisch geformte Schaumstoffteile sehr gut an die verschiedenen Anforderungen der Benutzer zum Beispiel durch eine Anpassung an die Körperform des Benutzers oder an eine bestimmte Sitzform adaptiert werden kann, ist sehr aufwendig. Dabei wird außerdem ein hoher Komfort dank der durch die Einlagen aus Abstandsgewirke sichergestellten exzellenten Luftzirkulation erreicht, da unterschiedliche Werkstoffe miteinander kombiniert werden müssen. Die Übergänge, an denen die Werkstoffe gegebenenfalls miteinander verbunden werden müssen, können dabei von den Benutzern als störend empfunden werden. Zum Beispiel kann die Elastizität einer Polsterung beim Verkleben von Werkstoffen durch die Bildung einer festen beziehungsweise weniger elastischen Klebestelle beeinträchtigt werden. Außerdem müssen die verschiedenen Werkstoffe aufwendig und sehr genau aufeinander abgestimmt werden, damit zum Beispiel ungewollte Unterschiede bei der Festigkeit, die den Sitzkomfort beeinträchtigen, nicht von den Benutzern als unangenehm empfunden werden. Des Weiteren muss auch extrem passgenau gearbeitet werden, damit auch bei einer Druckbelastung keine vorhandenen oder auftretenden Lücken das Komfortgefühl des Benutzers stören. Das Vorhandensein der Schaumstoffteile ist dabei sowieso immer mit Einbußen beim Sitzkomfort verbunden, da sie die vom Körper abgegebene Wärme und Feuchtigkeit nicht ausreichend aufnehmen und ableiten können. Es ist in den Schaumstoffbereichen keine ausreichende Luftzirkulation möglich und somit kann auch Schweiß nicht abgeführt werden. Man kann, um die Luftzirkulation zu verbessern, auf gegebenenfalls warm verformte Schaumstoffteile, die weiter die Aufgabe der Polsterung übernehmen, ein dünnes Abstandsgewirke auflegen. Durch das Körpergewicht wird das Abstandsgewirke jedoch zusammengedrückt und die Luftzirkulation wird zumindest beeinträchtigt. Ferner ist es ungünstig, dass Schaumstoffteile, wenn überhaupt, dann nur sehr schwer wiederverwertet werden können.

Daher beschreibt die deutsche Patentschrift DE 100 13 492 einen Fahrzeugsitz, bei dem die verschiedenen Bereiche der Sitzfläche, die mit einem Abstandsgewirke versehen sind, nur noch durch Stege getrennt werden. Höhenunterschiede in der Sitzfläche können durch verschiedene Abstände der Deckflächen des Abstandsgewirkes erreicht werden. Diese Art der Sitzpolsterung ermöglicht es, zumindest einigermaßen, eine Polsterung aus Abstandsgewirke an eine bestimmte Körperform oder an eine bestimmte Sitzform durch die Verwendung von unterschiedlich langen Abstandsfäden anzupassen. Die bereits beschriebenen Probleme, die bei der Herstellung einer Polsterung aus mehreren Werkstoffen entstehen, bestehen jedoch weiterhin, da die verschiedenen Bereiche aus Abstandsgewirke auch in diesem Fall von Stegen getrennt werden.

Aus der US 2003/0033838 A, der EP 0 692 563 A und der WO 2005/042818 A ist das Warmverformen von Abstandsgewirken bekannt. Weiterhin ist aus der EP 0 103 129 B1, der DE 298 16 223 U1, der DE 102 01 350 B4 und der DE 20 2004 001 071 U1 das Warmverformen von Abstandsgewirken bekannt.

Aus der DE 102 40 462 A1 ist ein Fahrzeugsitz mit einer Tragkonstruktion bekannt, auf der eine Polsterunterkonstruktion mit einer Aussparung angeordnet ist, in der ein Abstandsgewirke aufgenommen ist.

Aus der DD 12 91 55 A ist ein Verfahren zum Warmverformen von Bekleidungsteilen bekannt, bei dem eine erste Formstation beheizt und eine nachfolgende zweite Formstation gekühlt ist.

Der Erfindung liegt die Aufgabe zugrunde, eine optimale Anpassung eines Abstandsgewirkes an eine Sollform und an die Anforderungen eines Benutzers zu ermöglichen. Insbesondere soll die Sollform individuell an die Form des zu tragenden Körpers oder Körperteils, an eine bestimmte Sitzform, an mechanische Anforderungen, an Gebrauchsfunktionen oder an Ergonomiebedürfnisse angepasst werden können, sodass ein möglichst großer Komfort sichergestellt ist.

Erfindungsgemäß wird diese Aufgabe durch ein Verfahren zur Herstellung eines formangepassten Abstandsgewirkes mit dauerhaften Rücksprungeigenschaften mit den Merkmalen des Anspruchs 1 gelöst. Vorteilhafte Ausführungsformen des Verfahrens ergeben sich aus den Unteransprüchen 2 bis 10.

Insbesondere betrifft die Erfindung formangepasste Abstandsgewirke mit dauerhaften Rücksprungeigenschaften. Auch die bevorzugten Ausführungsbeispiele der Erfindung beziehen sich insbesondere auf Abstandsgewirke mit dauerhaften Rücksprungeigenschaften. Derartige dauerhafte Rücksprungeigenschaften sind für viele Anwendungen besonders bevorzugt und ermöglichen es, die erfindungsgemäßen Abstandsgewirke beispielsweise in Sitzmöbeln, insbesondere Stühlen und Sesseln, einzusetzen. Die Ausführungsbeispiele betreffen jedoch stets auch den Fall, dass die Abstandsgewirke starr, das heißt weitestgehend unverformbar, sind. Derartige starre Abstandsgewirke eignen sich besonders für Einsätze, bei denen ein formstabiler Körper geschaffen werden soll. Beispiele für derartige formstabile Körper sind Verkleidungselemente, beispielsweise für Sitz- oder Stuhllehnen oder Lordosestützen.

Besonders bevorzugte Ausführungsformen der Erfindung betreffen Kombinationen von Abstandsgewirken mit gegebenenfalls unterschiedlich großen Rückstellkräften einerseits und formstabilen Abstandsgewirken andererseits.

So ist es beispielsweise möglich, Sitzmöbel mit integrierter Lordosestütze in einem im Wesentlichen kontinuierlichen Arbeitsgang herzustellen.

Wegen ihres elastischen Widerstandes gegen plastische Veränderungen werden nachfolgend auch im Wesentlichen formstabile Abstandsgewirke als formangepasste Abstandsgewirke mit dauerhaften Rücksprungeigenschaften bezeichnet.

Weitere Vorteile, Besonderheiten und zweckmäßige Weiterbildungen der Erfindung ergeben sich aus der nachfolgenden Darstellung bevorzugter Ausführungsbeispiele.

Die erfindungsgemäßen formangepassten Abstandsgewirke zeichnen sich durch dauerhafte Rücksprungeigenschaften und eine weitestgehend einer Sollform entsprechenden Form aus. Die dauerhaften Rücksprungeigenschaften werden durch eine bestimmte Anzahl der Abstandsfäden pro Flächeneinheit und/oder durch eine spezielle Führung der Abstandsfäden des Abstandsgewirkes erreicht. Ab einer gewissen Anzahl an Abstandsfäden pro Flächeneinheit wird schon durch die bloße Zahl der Abstandsfäden sichergestellt, dass zum Beispiel ein Knicken aller Abstandsfäden und/oder ein Verkippen der Grundflächen weitgehend erschwert werden. Darüber hinaus oder alternativ dazu kann zum Beispiel ein Knicken der Abstandsfäden und/oder ein Verkippen der Grundflächen auch durch eine spezielle Führung der Abstandsfäden der formangepassten Abstandsgewirke mit dauerhaften Rücksprungeigenschaften weitgehend erschwert werden. Durch die Führung der Abstandsfäden der formangepassten Abstandsgewirke mit dauerhaften Rücksprungeigenschaften wird selbstverständlich auch ein Abstand zwischen den zwei Grundflächen garantiert. Dabei kann die Führung der Abstandsfäden innerhalb eines Rapportes variiert werden. Die Abstandsfäden können beispielsweise so durch die Grundflächen geführt und so in die Grundflächen eingebunden werden, dass sie innerhalb eines Rapportes eine Kurve in einer Gestalt beschreiben, die angenähert durch die Zeichen I, X und V oder durch Zeichenfolgen, die beliebige Kombinationen dieser Zeichen umfassen, beispielsweise IXI, IVI, VXV, VXI oder IXV, beschrieben werden kann. Ein Rapport im Sinne der Erfindung ist der Teil eines Abstandsgewirkes, nach dem sich die Führung der Abstandsfäden in Herstellungsrichtung oder quer dazu wiederholt. Ein Knicken der Abstandsfäden.und/oder ein Verkippen der Grundflächen kann dadurch weitgehend erschwert werden. Ferner entspricht die Führung der Abstandsfäden in besonders bevorzugten Ausführungsformen den eben genannten Zeichenfolgen und besonders bevorzugt der Zeichenfolge IXI, da dadurch zum Beispiel ein Knicken der Abstandsfäden und/oder ein Verkippen der Grundflächen besonders effektiv erschwert werden kann. Formangepasste Abstandsgewirke mit dauerhaften Rücksprungeigenschaften im Sinne der Erfindung sind Abstandsgewirke, die sowohl an eine bestimmte Sollform als auch an die Anforderungen des Benutzers angepasst werden können und dauerhafte Rücksprungeigenschaften aufweisen. Dauerhafte Rücksprungeigenschaften sind vorhanden, wenn die formangepassten Abstandsgewirke nach einer einmaligen oder mehrmaligen Verformung durch eine gegebenenfalls schwere und/oder andauernde Belastung weitestgehend wieder zu ihrer ursprünglichen Sollform zurückkehren. Dabei kann das Ausmaß der Verformung der formangepassten Abstandsgewirke mit Rücksprungeigenschaften durch die Führung der Abstandsfäden innerhalb eines Rapportes und/oder die Grundflächenbindung, und/oder das verwendete Fadenmaterial, und/oder die Struktur der Grundflächen, und/oder die Anzahl der Abstandsfäden, und/oder den Winkel, in dem sich die Abstandsfäden kreuzen und/oder zusammenlaufen, und/oder die Ausbildung der Gelenke, und/oder die Anordnung der Gelenke, von einer weitestgehend nicht vorhandenen Verformung bis zu einer Verformung nahezu über die gesamte Dicke des formangepassten Abstandsgewirkes progressiv variiert werden kann. Die Dicke der formangepassten Abstandsgewirke mit Rücksprungeigenschaften, welche benötigt wird, um exzellente Lastaufnahmeeigenschaften zu erreichen, variiert zum Beispiel zwischen 0,1 und 25 cm.

Die Dicke kann zum Beispiel bevorzugt mindestens 0,1 cm, besonders bevorzugt mindestens 5 cm und noch vorteilhafter mindestens 7 cm betragen.

Die Obergrenze der Dicke kann zum Beispiel höchstens 25 cm, besonders bevorzugt höchstens 15 cm betragen.

Die Anzahl der Abstandsfäden der formangepassten Abstandsgewirke mit dauerhaften Rücksprungeigenschaften pro 2,54 Quadratzentimeter, die verwendet werden kann, um exzellente und dauerhafte Rücksprung- und Lastenaufnahmeeigenschaften zu erreichen, kann zum Beispiel zwischen 1 und 750 Abstandsfäden pro 2,54 Quadratzentimeter betragen.

Die Anzahl der Abstandsfäden der formangepassten Abstandsgewirke mit dauerhaften Rücksprungeigenschaften beträgt beispielsweise bevorzugt mindestens 1 Abstandsfaden pro 2,54 Quadratzentimeter, besonders bevorzugt mindestens 10 Abstandsfäden pro 2,54 Quadratzentimeter.

Die Obergrenze der Anzahl der Abstandsfäden der formangepassten Abstandsgewirke mit dauerhaften Rücksprungeigenschaften beträgt beispielsweise bevorzugt höchstens 750 Abstandsfäden pro 2,54 Quadratzentimeter, besonders bevorzugt höchstens 500 Abstandsfäden pro 2,54 Quadratzentimeter und noch weiter bevorzugt höchstens 250 Abstandsfäden pro 2,54 Quadratzentimeter betragen.

Die durch einen nach DIN 53579, Teil 1 (Härteprüfung an Fertigteilen (Eindrückversuch)) bestimmte Festigkeit beziehungweise Stauchhärte der formangepassten Abstandsgewirke mit dauerhaften Rücksprungeigenschaften, die verwendet werden kann, um exzellente Lastaufnahmeeigenschaften und einen ausreichenden sowie angenehmen Halt eines zu tragenden Gegenstands sicherzustellen, kann zum Beispiel mindestens 5 N, bevorzugt mindestens 25 N und besonders bevorzugt mindestens 40 N betragen.

Die Obergrenze kann beispielsweise höchstens 400 N, bevorzugt höchstens 350 N und besonders bevorzugt höchstens 300 N betragen.

Die formangepassten Abstandsgewirke mit dauerhaften Rücksprungeigenschaften können beispielsweise eine Fläche von mindestens 10 Quadratzentimeter, bevorzugt mindestens 15 Quadratzentimeter und besonders bevorzugt mindestens 20 Quadratzentimeter aufweisen.

In bevorzugten Ausführungsformen der erfindungsgemäßen formangepassten Abstandsgewirke mit dauerhaften Rücksprungeigenschaften kann auch die Führung der Abstandsfäden innerhalb eines Rapportes und demzufolge können auch die Zeichen oder die Zeichenfolge durch die die bei der Führung der Abstandsfäden innerhalb eines Rapportes entstehende Kurve angenähert beschrieben werden und in Herstellungsrichtung und/oder quer dazu variiert werden. Diese Variationsmöglichkeiten erlauben es, die Lastaufnahmeeigenschaften, die Formstabilität, die Drucksteifigkeit und/oder Druckelastizität, die Formkonstanz und die Rücksprungeigenschaften zu beeinflussen und die formangepassten Abstandsgewirke mit dauerhaften Rücksprungeigenschaften flexibel und bequem an die Anforderung der Benutzer anzupassen. Dies stellt höchstmöglichen Komfort sicher.

Die Anforderungen umfassen dabei alle zur Optimierung des Komfortgefühls eines Benutzers benötigten Eigenschaften. Die Anforderung eines Benutzers können zum Beispiel bestimmte Eigenschaften bezüglich der Festigkeit, der Lastaufnahmeeigenschaften, der Formstabilität, der Drucksteifigkeit und/oder Druckelastizität, der Formkonstanz der Rücksprungeigenschaften und der ermöglichten.Luftzirkulation sowie vorzugsweise auch der Feuchte-, Dampf-, oder Flüssigkeitsableitung umfassen. Der Benutzer wünscht zum Beispiel zur Maximierung seines Komforts eine individuell angepasste Festigkeit, welche den verschiedenen Körperteilen den jeweils benötigten und/oder als angenehm empfundenen Halt gibt, eine bestimmte Drucksteifigkeit und/oder Druckelastizität, die ein mehr oder weniger starkes Einsinken von verschiedenen Körperteilen in die Abstandsgewirke mit dauerhaften Rücksprungeigenschaften ermöglicht, bestimmte Lastaufnahmeeigenschaften, die sicherstellen, dass eine bestimmte Belastung durch die Abstandsgewirke mit dauerhaften Rücksprungeigenschaften aufgenommen werden kann, weitestgehend ohne dass die Belastung ganz oder teilweise zum Beispiel an tragende Teile weitergeleitet wird, bestimmte Rücksprungeigenschaften, die gewährleisten, dass die Abstandsgewirke mit dauerhaften Rücksprungeigenschaften nach einer durch eine gegebenenfalls schwere und/oder lange andauernde Belastung verursachte Verformung wieder zu ihrer ursprünglichen Form zurückkehren, eine bestimmte Luftdurchlässigkeit, welche eine gute Luftzirkulation ermöglicht, oder eine bestimmte Formkonstanz und/oder Formstabilität, welche bei einer gegebenenfalls anhaltenden und/oder schweren Belastungen sicherstellt, dass die ursprüngliche Form soweit wie möglich erhalten bleibt.

Darüber hinaus können formangepasste Abstandsgewirke mit dauerhaften Rücksprungseigenschaften durch die Variation der Führung der Abstandsfäden in Herstellungsrichtung oder quer dazu in mehrere Bereiche unterteilt werden, die sich im Bezug auf Lastaufnahmeeigenschaften, die Formstabilität, die Drucksteifigkeit und/oder Druckelastizität, die Formkonstanz und die Rücksprungeigenschaften unterscheiden. Ein Bereich im Sinne der Erfindung ist ein Teil einer Sache, der sich zumindest von den anderen angrenzenden Teilen dieser Sache unterscheidet. Diese Bereiche können Teile der vorzugsweise dauerhafte Rücksprungeigenschaften aufweisenden formangepassten Abstandsgewirke unterschiedlicher oder gleicher Form und/oder Größe sein. Beispielweise unterscheiden sich Bereiche der formangepassten Abstandsgewirke mit dauerhaften Rücksprungeigenschaften, in denen die durch die Führung der Abstandsfäden innerhalb eines Rapportes entstehende Kurve beispielsweise angenähert durch ein I beschrieben werden kann, von Bereichen der formangepassten Abstandsgewirke mit dauerhaften Rücksprungeigenschaften, in denen die durch die Führung der Abstandsfäden innerhalb eines Rapports, dessen entstehende Kurve beispielsweise angenähert durch ein X beschrieben werden kann, erheblich in Bezug auf Lastaufnahmeeigenschaften, Formstabilität, Drucksteifigkeit und/oder Druckelastizität, Formkonstanz und Rücksprungeigenschaften unterscheiden. Dabei sind die vorgenannten Eigenschaften in den Bereichen der formangepassten Abstandsgewirke mit dauerhaften Rücksprungseigenschaften, in denen die durch die Führung der Abstandsfäden innerhalb eines Rapportes entstehende Kurve beispielsweise angenähert durch ein X beschrieben werden kann, meistens besser. Die vorgenannten Eigenschaften von Bereichen der formangepassten Abstandsgewirke mit dauerhaften Rücksprungeigenschaften, in denen die durch die Führung der Abstandsfäden innerhalb eines Rapportes entstehende Kurve beispielsweise angenähert durch ein V beschrieben werden kann, sind meistens zwischen den Eigenschaften der Bereiche der formangepassten Abstandsgewirke mit dauerhaften Rücksprungseigenschaften, in denen die durch die Führung der Abstandsfäden innerhalb eines Rapportes entstehende Kurve beispielsweise angenähert durch ein I beschrieben werden kann, und den Eigenschaften der Bereiche der formangepassten Abstandsgewirke mit dauerhaften Rücksprungseigenschaften, in denen die durch die Führung der Abstandsfäden innerhalb eines Rapportes entstehende Kurve beispielsweise angenähert durch ein X beschrieben werden kann, einzuordnen. Durch diese bevorzugte Aufteilung der formangepassten Abstandsgewirke mit dauerhaften Rücksprungeigenschaften in verschiedene Bereiche, welche unterschiedliche Festigkeiten und/oder Formkonstanzen und/oder Formstabilitäten und/oder Rücksprungeigenschaften aufweisen, können die formangepassten Abstandsgewirke mit dauerhaften Rücksprungeigenschaften flexibel und bequem an die Anforderung der Benutzer angepasst werden. Dies stellt höchstmöglichen Komfort sicher.

In besonders bevorzugten Ausführungsformen der erfindungsgemäßen formangepassten Abstandsgewirke mit dauerhaften Rücksprungeigenschaften kann jeder Abstandsfaden des Abstandsgewirkes so durch die Grundflächen geführt und so in die Grundflächen eingebunden werden, dass er innerhalb eines Rapportes eine Kurve in einer Gestalt beschreibt, die angenähert durch die Zeichenfolge IXI beschrieben werden kann.

Das Abstandsgewirke wird durch Wärmeeinwirkung dauerhaft in eine weitestgehend einer Sollform entsprechenden Form gebracht.

Die Sollform der formangepassten Abstandsgewirke mit dauerhaften Rücksprungeigenschaften ist die Form, mit der die gewünschte - gegebenenfalls ergonomische - Form der zur Herstellung der formangepassten Abstandsgewirke mit dauerhaften Rücksprungeigenschaften verwendeten Abstandsgewirke erreicht werden soll. Die Sollform ist also die Form an die die Form der Abstandsgewirke mit dauerhaften Rücksprungeigenschaften angepasst werden soll. Dabei kann die Sollform individuell an die Form des zu tragenden Körpers oder Körperteils, an eine bestimmte Sitzform, an mechanische Anforderungen, an eine Gebrauchsfunktion oder an Ergonomiebedürfnisse anpasst werden. Beispielsweise kann es nötig sein, die Sollform an bestimmte mechanische Anforderungen anzupassen zum Beispiel an eine in bestimmten Bereichen erhöhte Beanspruchung durch eine in diesen Bereichen größere Belastung. Diese Anpassung kann zum Beispiel dadurch erfolgen, dass die formangepassten Abstandsgewirke mit dauerhaften Rücksprungeigenschaften in bestimmten Bereichen nicht verformt und so gestaltet werden, dass sie in diesen Bereichen besonders gute Lastaufnahmeeigenschaften aufweisen, da in diesen Bereichen die gesamte Dicke der Abstandsgewirke als Federweg zur Lastaufnahme zur Verfügung steht. Die Anpassung an eine Gebrauchsfunktion umfasst hingegen beispielsweise eine Formgebung, die einen erhöhten Seitenhalt ermöglicht, wenn ein Gebrauch als Teil eines Fahr- und/oder Flugzeugsitzpolsters oder ganz als Fahr- und/oder Flugzeugsitzpolster in Erwägung gezogen wird. Die Anpassung an eine Gebrauchsfunktion kann auch eine Formgebung umfassen, welche für den geplanten Gebrauch besonders zweckdienlich ist. Beispielsweise kann die Sollform an die Gebrauchsfunktion angepasst werden, indem man eine keilförmige Formgebung für ein zum Gebrauch als Sitzkeil gedachtes formangepasstes Abstandsgewirke mit dauerhaften Rücksprungeigenschaften sicherstellt. Ferner ist auch eine Anpassung an Ergonomiebedürfnisse möglich, welche durch eine Formgebung eine Verbesserung der Schnittstelle zwischen dem Benutzer und dem Objekt, zum Beispiel der Polsterung, sicherstellt und somit einen hohen.Komfort garantiert.

Dies ermöglicht es, ergonomische und an Sollformen angepasste Teile bereitzustellen, die dabei auch gute Lastaufnahmeeigenschaften, eine gute Formstabilität, gute Drucksteifigkeit und/oder Druckelastizität, eine hervorragende Formkonstanz und exzellente Rücksprungeigenschaften aufweisen, wobei zudem eine gute Luftzirkulation ermöglicht wird.

In einer besonders bevorzugten Ausführungsform der erfindungsgemäßen Abstandsgewirke mit dauerhaften Rücksprungeigenschaften, in der jeder Abstandsfaden der Abstandsgewirke mit dauerhaften Rücksprungeigenschaften eine Kurve beschreibt, die annähernd durch die Zeichenfolge IXI beschrieben werden kann, wird das gesamte formangepasste Abstandsgewirke mit dauerhaften Rücksprungeigenschaften sehr gut stabilisiert. Die Abstandsfäden bilden demnach durch ihre spezielle Führung und Verknüpfung mit den Grundflächen in diesem Fall so genannte IXI-Strukturen. Dabei wird ein Knicken der Abstandsfäden und/oder ein Verkippen der Grundflächen auch dann durch die IXI-Struktur der Abstandsfäden sehr effizient verhindert, wenn die Länge der Abstandsfäden zunimmt, um die Dicke der formangepassten Abstandsgewirke mit dauerhaften Rücksprungeigenschaften auf bis zu 15 cm zu erhöhen. Demzufolge wird es durch die IXI-Struktur der Abstandsfäden möglich, je nach Länge der Abstandsfäden, bis zu 15 cm dicke Abstandsgewirke herzustellen, welche gute Lastaufnahmeeigenschaften, eine gute Formstabilität, gute Drucksteifigkeit und/oder Druckelastizität, eine hervorragende Formkonstanz und exzellente Rücksprungeigenschaften aufweisen.

Der Winkel, in dem sich die Abstandsfäden des formangepassten Abstandsgewirkes mit dauerhaften Rücksprungeigenschaften kreuzen und/oder zusammenlaufen, kann verändert werden. Beispielsweise kann der Winkel, in dem sich die ein X bildenden Abstandsfäden des formangepassten Abstandsgewirkes mit dauerhaften Rücksprungeigenschaften kreuzen, verändert werden. Zwei oder mehr unterschiedliche Winkel, in denen sich die ein X bildenden Abstandsfäden der formangepassten Abstandsgewirke mit dauerhaften Rücksprungeigenschaften kreuzen, definieren zwei oder mehr unterschiedliche Bereiche der formangepassten Abstandsgewirke mit dauerhaften Rücksprungeigenschaften. Ferner können die einzelnen Bereiche, die sich über den Winkel, in dem sich die Abstandsfäden kreuzen und/oder zusammenlaufen, unterscheiden, gleich welcher Form und/oder Größe sie sind. Beispielsweise können die einzelnen Bereiche quadratisch oder rechteckig sein. Demzufolge können die formangepassten Abstandsgewirke mit dauerhaften Rücksprungeigenschaften beispielsweise mindestens in zwei Bereiche unterteilt werden, in denen die Winkel, in denen sich die Abstandsfäden kreuzen und/oder zusammenlaufen, unterschiedlich sind.

Der Winkel, in dem sich die Abstandsfäden der formangepassten Abstandsgewirke mit dauerhaften Rücksprungeigenschaften kreuzen und/oder zusammenlaufen, kann dabei beliebig oft in Herstellungsrichtung oder quer dazu verändert werden. Durch die Veränderung des Winkels, in dem sich die Abstandsfäden der formangepassten Abstandsgewirke mit dauerhaften Rücksprungeigenschaften kreuzen, wird die Drucksteifigkeit und/oder Druckelastizität des formangepassten Abstandsgewirkes mit dauerhaften Rücksprungeigenschaften beeinflusst.

Dadurch ist es ebenfalls möglich, die Festigkeit und/oder die Formkonstanz und/oder die Formstabilität und/oder die Rücksprungeigenschaften der formangepassten Abstandsgewirke mit dauerhaften Rücksprungeigenschaften in verschiedenen Bereichen zu modifizieren. Durch diese Variation des Winkels, in dem die Abstandsfäden sich kreuzen und/oder zusammenlaufen, können die Festigkeiten und/oder die Formkonstanzen und/oder die Formstabilitäten und/oder die Rücksprungeigenschaften der formangepassten Abstandsgewirke mit dauerhaften Rücksprungeigenschaften flexibel und bequem an die Anforderung der Benutzer angepasst werden. Dies stellt höchstmöglichen Komfort sicher.

Jeder Bereich der formangepassten Abstandsgewirke mit dauerhaften Rücksprungeigenschaften, der einen wenigstens zu einem anderen Bereich unterschiedlichen Winkel aufweist, in dem sich die Abstandsfäden des formangepassten Abstandsgewirkes mit dauerhaften Rücksprungeigenschaften kreuzen und/oder zusammen laufen, besitzt auch eine eigene, von mindestens einer der anderen Bereiche unterschiedliche Festigkeit und/oder Formkonstanz und/oder Formstabilität und/oder Rücksprungeigenschaft.

Zwei oder mehr Bereiche mit unterschiedlichen Winkeln, in denen sich die Abstandsfäden der formangepassten Abstandsgewirke mit dauerhaften Rücksprungeigenschaften kreuzen und/oder zusammenlaufen, definieren zwei oder mehr verschiedene Festigkeitsbereiche innerhalb eines formangepassten Abstandsgewirkes mit dauerhaften Rücksprungeigenschaften.

Je enger oder schmaler beispielsweise ein durch die Abstandsfäden gebildetes X in einem Bereich des formangepassten Abstandsgewirkes mit dauerhaften Rücksprungeigenschaften ist, desto höher und/oder besser ist die Festigkeit und/oder die Formkonstanz und/oder die Formstabilität und/oder die Rücksprungeigenschaft in diesem Bereich.

Umgekehrt ist die Festigkeit und/oder die Formkonstanz und/oder die Formstabilität und/oder die Rücksprungeigenschaft in einem Bereich der formangepassten Abstandsgewirke mit dauerhaften Rücksprungeigenschaften natürlich umso niedriger und/oder schlechter, je breiter beispielsweise ein von den Abstandsfäden der formangepassten Abstandsgewirke mit dauerhaften Rücksprungeigenschaften gebildetes X ist.

Durch diese besonders bevorzugte Aufteilung der formangepassten Abstandsgewirke mit dauerhaften Rücksprungeigenschaften in verschiedene Bereiche, welche unterschiedliche Festigkeiten und/oder Formkonstanzen und/oder Formstabilitäten und/oder Rücksprungeigenschaften aufweisen, können die formangepassten Abstandsgewirke mit dauerhaften Rücksprungeigenschaften flexibel und bequem an die Anforderung der Benutzer angepasst werden. Dies stellt höchstmöglichen Komfort sicher.

Beispielweise können formangepasste Abstandsgewirke mit dauerhaften Rücksprungeigenschaften verschiedene Bereiche mit unterschiedlichen Winkeln, in denen sich die Abstandsfäden der formangepassten Abstandsgewirke mit dauerhaften Rücksprungeigenschaften kreuzen und/oder zusammenlaufen, und unterschiedliche Festigkeiten umfassen, welche den verschiedenen Körperteilen den jeweils benötigten und/oder als angenehm empfundenen Halt geben.

Vorteilhafterweise kann durch die verschiedenen Bereiche mit unterschiedlichen Winkeln, in denen sich die Abstandsfäden der formangepassten Abstandsgewirke mit dauerhaften Rücksprungeigenschaften kreuzen und/oder zusammenlaufen, und durch unterschiedliche Festigkeiten sichergestellt werden, dass verschiedene Körperteile je nach Anforderung und Winkel in dem sich die. Abstandsfäden der formangepassten Abstandsgewirke mit dauerhaften Rücksprungeigenschaften kreuzen und/oder zusammenlaufen, individuell mehr oder weniger in die Abstandgewirke mit dauerhaften Rücksprungeigenschaften einsinken können, wodurch ein hohes Komfortgefühl erzeugt wird.

Darüber hinaus können die beiden Grundflächen der formangepassten Abstandsgewirke mit dauerhaften Rücksprungeigenschaften je nach Bedarf identisch oder unterschiedlich sein. Die Grundflächen der formangepassten Abstandsgewirke mit dauerhaften Rücksprungeigenschaften können eine unterschiedlich offene oder geschlossene Struktur aufweisen.

Beispielsweise können die Grundflächen der formangepassten Abstandsgewirke mit dauerhaften Rücksprungeigenschaften geschlossene engmaschige Textilgewirke oder offene netzartige Textilgewirke umfassen.

Die Struktur der Grundfläche der formangepassten Abstandsgewirke mit dauerhaften Rücksprungeigenschaften ist ihre eigentliche Beschaffenheit.

Die Struktur der formangepassten Abstandsgewirke mit dauerhaften Rücksprungeigenschaften einer Grundfläche kann fließend zwischen einer geschlossenen und einer offenen Struktur variieren. Eine Grundfläche mit einer offenen Struktur im Sinne der Erfindung ist demnach eine Grundfläche, die in einem gewissen Maße Öffnungen aufweist. Diese Öffnungen können zum Beispiel durch große und/oder weite Maschen oder durch die Bildung eines netzartigen engmaschigen Textilgewirkes entstehen. Die Öffnungen können von beliebiger Form und/oder Größe sein.

Beispielsweise kann ein netzartiges engmaschiges Textilgewirk quadratische, rechteckige, dreieckige, oktogonale, runde, ovale oder wabenförmige Öffnungen aufweisen.

Die Öffnungen, die eine der Grundflächen aufweist, können dabei auch von unterschiedlicher Form und/oder Größe sein.

Eine Grundfläche mit einer geschlossenen Struktur im Sinne der Erfindung ist zweckmäßigerweise eine Grundfläche, welche ein Textilgewirk umfasst. Vorzugsweise ist das Textilgewirk engmaschig.

Die Struktur der Grundflächen beeinflusst die Punktelastizität. Je offener die Struktur der Grundfläche, umso mehr sinken darauf ruhende Teile in die formangepassten Abstandsgewirke mit dauerhaften Rücksprungeigenschaften ein.

Eine offene Struktur der Grundflächen kann also von einer eher geschlossenen Struktur der Grundflächen dadurch unterschieden werden, dass auf einer eher offenen Grundfläche eines formangepassten Abstandsgewirkes mit dauerhaften Rücksprungeigenschaften ruhende Teile stärker in das formangepasste Abstandsgewirke mit dauerhaften Rücksprungeigenschaften einsinken als gleiche Teile, die auf einer eher geschlossenen Grundfläche eines ansonsten gleichen Abstandsgewirkes mit dauerhaften Rücksprungeigenschaften ruhen. Dabei können eine der beiden Grundflächen oder beide Grundflächen in Herstellungsrichtung oder quer dazu eine unterschiedlich offene oder geschlossene Struktur aufweisen.

Demnach kann auch durch die Struktur der Grundflächen der formangepassten Abstandsgewirke mit dauerhaften Rücksprungeigenschaften sicher gestellt werden, dass verschiedene Körperteile je nach Anforderung mehr oder weniger in die Abstandsgewirke mit dauerhaften Rücksprungeigenschaften einsinken können, wodurch ein hohes Komfortgefühl erzeugt wird.

Zudem können die Grundflächen unabhängig von ihrer Struktur durchgehend sein oder Unterbrechungen aufweisen. Beispielweise kann eine Grundfläche eine Unterbrechung aufweisen, um die Bildung eines Gelenkes zu vereinfachen. Solche Gelenke können Stellen sein, an denen die formangepassten Abstandsgewirke mit dauerhaften Rücksprungeigenschaften besonders leicht zu biegen sind. Zweckmäßigerweise werden die beiden gegenüberliegenden Grundflächen meistens nicht an der gleichen Stelle unterbrochen. Demnach wird durch Variation der Struktur der Grundflächen und/oder durch Vorhandensein von durchgehenden Teilen der Grundfläche und/oder Unterbrechungen der Grundfläche die Aufteilung der formangepassten Abstandsgewirke mit dauerhaften Rücksprungeigenschaften in verschiedene Bereiche möglich, welche unterschiedliche Punktelastizität und/oder Festigkeit und/oder Formkonstanz aufweisen können.

Die Punktelastizität und/oder Festigkeit und /oder Formkonstanz der formangepassten Abstandsgewirke mit dauerhaften Rücksprungeigenschaften kann dank einer Variation der Struktur der Grundflächen und/oder der Durchgängigkeit der Grundflächen in jedem Bereich, in dem sich die Struktur und/oder die Durchgängigkeit der Grundfläche von der eines anderen Bereichs unterscheiden, individuell, flexibel und bequem an die Anforderung der Benutzer angepasst werden, um den höchstmöglichen Komfort sicherzustellen.

Des Weiteren kann auch die Grundflächenbindung der beiden Grundflächen der formangepassten Abstandsgewirke mit dauerhaften Rücksprungeigenschaften unterschiedlich sein. Die Grundflächenbindung beschreibt die Weise, in der die Abstandsfäden in die jeweilige Grundfläche eingebunden werden. Damit hat die Grundflächenbindung ebenfalls Einfluss auf die Punktelastizität und/oder die Festigkeit der formangepassten Abstandsgewirke. Beispielhafte Arten der Grundflächenbindung werden in der deutschen Offenlegungsschrift DE 100 26 405 A1, auf die voll Bezug genommen wird, eingehend beschrieben.

Die Grundflächenbindung einer der beiden Grundflächen oder beider Grundflächen kann in Herstellungsrichtung oder quer dazu variiert werden. Die Variation der Grundflächenbindung erlaubt wiederum die Aufteilung der formangepassten Abstandsgewirke mit dauerhaften Rücksprungeigenschaften in verschiedene Bereiche, welche unterschiedliche Punktelastizitäten und/oder Festigkeiten aufweisen können. Demnach kann die Punktelastizität und/oder Festigkeit der formangepassten Abstandsgewirke mit dauerhaften Rücksprungeigenschaften auch dank einer Variation der Grundflächenbindung in jedem Bereich, in dem sich die Grundflächenbindung von der eines anderen Bereichs unterscheidet, individuell, flexibel und bequem an die Anforderung der Benutzer angepasst werden, um den höchstmöglichen Komfort sicherzustellen.

Ferner kann die Anzahl der Abstandsfäden des formangepassten Abstandsgewirkes mit dauerhaften Rücksprungeigenschaften in Herstellungsrichtung oder quer dazu variieren. Auch die Variation der Anzahl der Abstandsfäden ermöglicht die Aufteilung der formangepassten Abstandsgewirke mit dauerhaften Rücksprungeigenschaften in verschiedene Bereiche, welche unterschiedliche Festigkeiten aufweisen können. Demnach kann die Festigkeit und/oder die Formkonstanz und/oder die Formstabilität und/oder die Rücksprungeigenschaft der formangepassten Abstandsgewirke mit dauerhaften Rücksprungeigenschaften auch dank einer Variation der Anzahl der Abstandsfäden in jedem Bereich, in dem sich die Anzahl der Abstandsfäden von der eines anderen Bereichs unterscheidet, individuell, flexibel und bequem an die Anforderung der Benutzer angepasst werden, um den höchstmöglichen Komfort sicherzustellen.

Durch eine Reduzierung der Anzahl der Abstandsfäden insbesondere der Anzahl der Abstandsfäden pro Quadratzentimeter in bestimmten Bereichen des formangepassten Abstandsgewirkes mit dauerhaften Rücksprungeigenschaften kann beispielsweise auch mindestens ein Gelenk in den formangepassten Abstandsgewirken mit dauerhaften Rücksprungeigenschaften gebildet werden. Diese Gelenke sind Stellen der formangepassten Abstandsgewirke mit dauerhaften Rücksprungeigenschaften, an denen sich die Abstandsgewirke mit dauerhaften Rücksprungeigenschaften besonders gut knicken und biegen lassen. Eine Reduzierung der Anzahl der Abstandsfäden insbesondere der Anzahl der Abstandsfäden pro Quadratzentimeter in einem bestimmten Bereich der formangepassten Abstandsgewirke mit dauerhaften Rücksprungeigenschaften führt dazu, dass die Festigkeit und/oder Stabilität und/oder die Formkonstanz in diesem Bereich abnimmt, wodurch ein vereinfachtes Biegen und Knicken ermöglicht wird. Die Gelenke können daher durch eine, im .Vergleich zu den direkt angrenzenden Bereichen der formangepassten Abstandsgewirke mit dauerhaften Rücksprungeigenschaften, bis auf null reduzierte Anzahl der Abstandsfäden insbesondere der Anzahl der Abstandsfäden pro Quadratzentimeter in einem bestimmten Bereich der formangepassten Abstandsgewirke mit dauerhaften Rücksprungeigenschaften gebildet werden. Die Ausbildung der Gelenke kann ebenfalls variiert werden, indem zum Beispiel die Anzahl der Abstandsfäden insbesondere der Anzahl der Abstandsfäden pro Quadratzentimeter zur Bildung eines Gelenkes bis zu einem bestimmten jeweils unterschiedlichen festgelegten Wert gesenkt wird und/oder die Senkung der Anzahl der Abstandsfäden progressiv oder in einer oder mehreren Stufen erfolgt. Dabei können die Gelenke beliebig in Herstellungsrichtung der formangepasste Abstandsgewirke mit dauerhaften Rücksprungeigenschaften oder quer dazu angeordnet sein.

Die Gelenke können beispielsweise dazu dienen, dass die formangepassten Abstandsgewirke mit dauerhaften Rücksprungeigenschaften sich besser an die beweglichen Teile der Aufliegefläche anpassen. Beispielsweise kann es bei der Polsterung eines verstellbaren Sitzes mindestens teilweise durch formangepasste Abstandsgewirke mit dauerhaften Rücksprungeigenschaften wünschenswert sein, dass die formangepassten Abstandsgewirke mit dauerhaften Rücksprungeigenschaften verschiedene Gelenke aufweisen, die es den formangepassten Abstandsgewirken mit dauerhaften Rücksprungeigenschaften ermöglichen, genau entlang der mechanischen Gelenke, die zur Verstellung des Sitzes verwendet werden, bequem geknickt und/oder gebogen zu werden.

Des Weiteren ist es durch eine Reduzierung der Anzahl insbesondere der Anzahl der Abstandsfäden pro Quadratzentimeter der Abstandsfäden in bestimmten Bereichen des formangepassten Abstandsgewirkes mit dauerhaften Rücksprungeigenschaften, die zur Bildung von Gelenken führt, zum Beispiel auch möglich, ein Schneiden der formangepassten Abstandsgewirke mit dauerhaften Rücksprungeigenschaften in diesen Bereichen zu erleichtern, da durch die Reduzierung der Anzahl der Abstandsfäden insbesondere der Anzahl der Abstandsfäden pro Quadratzentimeter in bestimmten Bereichen des formangepassten Abstandsgewirkes mit dauerhaften Rücksprungeigenschäften die Stabilität und/oder Festigkeit und/oder die Formkonstanz in diesen Bereichen des formangepassten Abstandsgewirkes mit dauerhaften Rücksprungeigenschaften vermindert wird.

Zudem werden die von den beim Konturieren zertrennten oder von einer der Grundflächen gelösten Abstandsfäden und/oder Monofilamente ausgehende Beeinträchtigungen minimiert, wenn das Konturien und insbesondere das Schneiden im Bereich von Gelenken erfolgt, da die Zahl der potentiel zertrennbaren oder von einer Grundfläche lösbaren Abstandsfäden und/oder Monofilamenten in diesen Berichen reduziert wird.

Andererseits können die Gelenke aber beispielsweise auch dazu dienen, die Form der formangepassten Abstandsgewirke mit dauerhaften Rücksprungeigenschaften bequem und schnell zu verändern. Beispielsweise können Gelenke ein Falten oder Aufrollen der formangepassten Abstandsgewirke mit dauerhaften Rücksprungeigenschaften vereinfachen, um die Verstauung der formangepassten Abstandsgewirke mit dauerhaften Rücksprungeigenschaften Platz sparend auf engstem Raume zu ermöglichen oder um durch das Falten aus einem großen Abstandsgewirke mit dauerhaften Rücksprungeigenschaften ein kleineres mit erhöhter Dicke zu erhalten. Eine Unterbrechung einer der Grundflächen im Bereich eines Gelenkes vereinfacht nochmals das Biegen und/oder Knicken, da durch die .Unterbrechung der Grundfläche die Stabilität und/oder Festigkeit und/oder die Formkonstanz im Bereich des Gelenkes vermindert wird.

Damit die Verformung der Abstandsgewirke mit dauerhaften Rücksprungeigenschaften bei der Herstellung der formangepassten Abstandsgewirke mit dauerhaften Rücksprungeigenschaften vereinfacht wird, kann die Anzahl der Abstandsfäden insbesondere der Anzahl der Abstandsfäden pro Quadratzentimeter zum Beispiel progressiv bis zu den Stellen und/oder an den Stellen, die verformt sind, bis auf null reduziert werden. Durch die gegebenenfalls progressive Reduzierung der Anzahl der Abstandsfäden insbesondere der Anzahl der Abstandsfäden pro Quadratzentimeter bis zu den Stellen und/oder an den Stellen, die verformt sind bis auf null, kann die Festigkeit und/oder die Stabilität der Abstandsgewirke mit dauerhaften Rücksprungeigenschaften, die zur Herstellung der formangepassten Abstandsgewirke mit dauerhaften Rücksprungeigenschaften verwendet werden, gezielt an den Stellen vermindert werden, die verformt werden. Das Verformen wird dadurch vereinfacht, da deswegen zum Beispiel ein geringerer Druck auf die zu verformenden Stellen ausgeübt werden muss. Zudem kann wegen der gegebenenfalls progressiven Reduzierung der Anzahl der Abstandsfäden insbesondere der Anzahl der Abstandsfäden pro Quadratzentimeter bis zu den Stellen und/oder an den Stellen, die verformt sind, eine besonders hohe Formstabilität auch an den verformten Stellen gewährleistet werden, da auch die Rücksprungeigenschaften durch eine gegebenenfalls progressive Abnahme der Anzahl der Abstandsfäden insbesondere der Anzahl der Abstandsfäden pro Quadratzentimeter vermindert werden.

Des Weiteren kann das Fadenmaterial der formangepassten Abstandsgewirke mit dauerhaften Rücksprungeigenschaften in Herstellungsrichtung oder quer dazu variiert werden. Das Fadenmaterial im Sinne der Erfindung umfasst dabei das Material, welches in Fadenform, bevorzugt aber zum Beispiel auch als Monofilament, zur Herstellung der Grundflächen und/oder der Abstandsfäden der formangepassten Abstandsgewirke mit dauerhaften Rücksprungeigenschaften verwendet werden kann. Zur Herstellung der Grundflächen und der Abstandsfäden können auch unterschiedliche Fadenmateriale verwendet werden. Bei der Variation des Fadenmaterial kann das Fadenmaterial an sich und/oder die Dicke des Fadenmaterials variiert werden. Als Fadenmaterialien kommen zum Beispiel Baumwolle, Wolle, Polystyrol, Polyethylen, Polyethylenterephthalat, Polyethersulfone, Polypropylen, Polymethylmethacrylat, Polyester, Polyurethane, Polyamide, Polyacrylate, Polymethacrylate, E-Glas, AR-Glas oder C-Faser beschichtet oder unbeschichtet, in Frage. Dabei kann es sich um Garne, Mono- oder Multifilamente handeln, die beliebig miteinander kombiniert werden können. Eine eventuell vorhandene Beschichtung kann zum Beispiel eine antibakterielle, eine feuchtigkeitsabsorbierende, eine funktionelle oder eine hydrophobe Beschichtung sein. Das Fadenmaterial selbst kann jedoch ebenfalls zum Beispiel antibakterielle, feuchtigkeitsabsorbierende, funktionelle oder hydrophobe Eigenschaften aufweisen.

Ein antibakterielles Fadenmaterial oder eine antibakterielle Beschichtung kann zum Beispiel Cyclodextrine, Triclosan, Chitosan, Silber-Ionen, Silber-Partikel oder quaternäre Ammonium-Verbindungen umfassen. Hydrophobe Fadenmaterialien oder Beschichtungen können zum Beispiel fluorierte Kohlenwasserstoffe umfassen.

Feuchtigkeitsabsorbierende Fadenmaterialien oder Beschichtungen können zum Beispiel Polyacrylsäure oder andere Polymere oder Polymermischungen umfassen, die Wasser aufnehmen und gegebenenfalls Hydrogele bilden können. Feuchtigkeitsabsorbierende Stoffe können alternativ zu Ihrer Verwendung nur als Fadenmaterial auch in ein bereits bestehendes formangepasstes Abstandsgewirk mit dauerhaften Rücksprungeigenschaften eingelegt und/oder eingebracht werden, um eine innerhalb der formangepassten Abstandsgewirke mit dauerhaften Rücksprungeigenschaften auftretende Feuchtigkeit aufzunehmen und somit zum Beispiel den Komfort eines schwitzenden Benutzers, der auf einem formangepassten Abstandsgewirke mit dauerhaften Rücksprungeigenschaften ruht, zu steigern.

Funktionelle Fadenmateriale oder Beschichtungen können zum Beispiel funktionelle Verbindungen und/oder Moleküle aufweisen, die mit bestimmten anderen Verbindungen und/oder Molekülen gegebenenfalls reagieren. Zum Beispiel kann durch funktionelle Fadenmateriale oder durch funktionelle Beschichtungen, welche Verbindungen und/oder Moleküle aufweisen, die zum Beispiel selektiv mit Wasser reagieren, die Luftfeuchtigkeit innerhalb der gesamten formangepassten Abstandsgewirke mit dauerhaften Rücksprungeigenschaften ermittelt werden. In besonderen Ausführungsformen der Erfindung können funktionelle Fadenmateriale oder Beschichtungen zum Beispiel auch geruchsbekämpfende Moleküle, wie Cyclodextrine umfassen.

Ferner beeinflusst sowohl die Dicke als auch die Natur des Fadenmaterials die Festigkeit, die Rücksprungeigenschaften, die Lastaufnahmeeigenschaften, die Formstabilität, die Drucksteifigkeit und/oder Druckelastizität und die Formkonstanz der formangepassten Abstandsgewirke mit dauerhaften Rücksprungeigenschaften. Demnach können alle vorgenannten Eigenschaften der formangepassten Abstandsgewirke mit dauerhaften Rücksprungeigenschaften dank einer Variation der Natur oder der Dicke des Fadenmaterials in jedem Bereich, in dem sich die Natur oder die Dicke des Fadenmaterials von der eines anderen Bereichs unterscheidet, individuell, flexibel und bequem an die Anforderung der Benutzer angepasst werden, um den höchstmöglichen Komfort sicherzustellen.

Darüber hinaus kann das Fadenmaterial der formangepassten Abstandsgewirke ein thermoplastisches Fadenmaterial sein. Ein solches thermoplastisches Fadenmaterial eignet sich besonders gut zur Herstellung von formangepassten Abstandsgewirken mit dauerhaften Rücksprungeigenschaften, da es sich unter dem Einfluss von Wärme zunächst erweicht und sich im erweichten Zustand so verformen lässt, dass es nach dem Abkühlen nicht mehr selbstständig seine Ausgangsform einnimmt. Durch die Verwendung von thermoplastischen Fadenmaterialien kann eine besonders hohe Formkonstanz oder Formbeständigkeit der formangepassten Abstandsgewirke mit hierdurch variierbaren dauerhaften Rücksprungeigenschaften gewährleistet werden.

Ein erfindungsgemäßes formangepasstes Abstandsgewirke mit dauerhaften Rücksprungeigenschaften kann ein einlagiges oder ein mehrlagiges Abstandsgewirke mit dauerhaften Rücksprungeigenschaften umfassen.

Ein mehrlagiges Abstandsgewirke mit dauerhaften Rücksprungeigenschaften kann in besonders bevorzugten Ausführungsformen der Erfindung mehrere miteinander verbundene, zum Beispiel vernähte, versteppte, verklebte oder in einer anderen Art zum Beispiel durch Knöpfe, Schlingen, Drucknöpfe, Reis- oder Klettverschlüsse oder über Gelenke miteinander verbundene, einlagige Abstandsgewirke mit dauerhaften Rücksprungeigenschaften umfassen.

Ein erfindungsgemäßes mehrlagiges formangepasstes Abstandsgewirke mit dauerhaften Rücksprungeigenschaften kann mehrere gleichlange und/oder -artige durch Gelenke, das heißt durch Bereiche mit im Vergleich zu den direkt angrenzenden Bereichen der formangepassten Abstandsgewirke mit dauerhaften Rücksprungeigenschaften, gegebenenfalls bis auf null reduzierte Anzahl der Abstandsfäden pro Quadratzentimeter, verbundene Abschnitte umfassen die übereinander gefalltet werden. Beim falten eines Abstandsgewirkes mit dauerhaften Rücksprungeigenschaften, welches zum Beispiel drei 2 m lange durch Gelenke getrennte Abschnitte umfasst ensteht ein 2 m langes dreilagiges Abstandsgewirke mit dauerhaften Rücksprungeigenschaften, welches durch Wärmeeinwirkung dauerhaft in eine der Sollform weitestgehend entsprechende Form gebracht werden kann. Die Länge der Gelenke entspricht dabei mindestens der höhe des Abstandgewirkes mit dauerhaften Rücksprungeigenschaften. Darüber hinaus können die einzelnen Lagen entweder über die Gelenke verbunden bleiben oder an den Gelenken getrennt und miteinander vernäht, versteppt, verklebt oder in einer anderen Art zum Beispiel durch Knöpfe, Schlingen, Drucknöpfe, Reis- oder Klettverschlüsse miteinander verbunden werden. Sofern die erfindungsgemäßen mehrlagigen formangepassten Abstandsgewirke mit dauerhaften Rücksprungeigenschaften Bereiche, welche unterschiedliche Eigenschaften insbesondere zum Beispiel unterschiedliche Dicken, Führungen der Abstandsfäden innerhalb eines Rapportes und/oder Grundflächenbindungen, und/oder verwendete Fadenmaterialen, und/oder Strukturen der Grundflächen, und/oder eine unterschiedliche Anzahl der Abstandsfäden pro Flächeneinheit , und/oder einen unterschiedlichen Winkel, in dem sich die Abstandsfäden kreuzen und/oder zusammenlaufen, und/oder eine unterschiedliche Ausbildung der Gelenke, und/oder Anordnung der Gelenke und/oder unterschiedliche Festigkeiten, Rücksprungeigenschaften, Lastaufnahmeeigenschaften, Formstabilitäten, Drucksteifigkeiten und/oder Druckelastizitäten, im Ganzen oder in Teilen aufweisen können, umfasst, so sind diese Vorzugsweise bei zweiaufanander folgenden Abschnitten in umgekehrter Reihenfolge angeordnet. Des Weiteren sind aufeinander folgende über Gelenke verbundene Abschnitte nach dem Falten in entgegengesetzter Produktionsrichtung zueinander angeordnet. Dadurch wird ein Einkniken der Abstandsfäden in Produkttionsrichtung, welches bei zwei in Produktionsrichtung angeordneten Lagen auftreten kann, weitgehend vermieden und die Rücksprungeigenschaften und/oder die Formkonstanz und/oder die Formstabilitäten und/oder die Lastaufnahmeeigenschaften und/oder.die Punktelastizität und/oder die Druckelastizität des mehrlagigen formangepassten Abstandsgewirkes mit dauerhaften Rücksprungeigenschaften weiter verbessert.

Dabei umfasst ein mehrlagiges Abstandsgewirke mit dauerhaften Rücksprungeigenschaften zum Beispiel mindestens zwei, bevorzugt mindestens zwischen 2 und 50, besonders bevorzugt 2 und 12 und ganz besonders bevorzugt mindestens zwischen 2 und 6 miteinander verbundene einlagige Abstandsgewirke mit dauerhaften Rücksprungeigenschaften. Dabei können die miteinander verbundenen einlagigen Abstandsgewirke bei gleicher und/oder bei gegenläufiger und/oder bei einer beliebigen Winkel, insbesondere einem 90 Grad Winkel, versetzt Anordnung verwendet werden. Die einlagigen Abstandsgewirke mit dauerhaften Rücksprungeigenschaften können zum Beispiel durch punktuelle Hitzeeinwirkung, welche ein lokales und begrenztes Verschmelzen der Abstandsgewirke mit dauerhaften Rücksprungeigenschaften ermöglicht, miteinander verbunden werden.

Die miteinander verbundenen einlagigen Abstandsgewirke mit dauerhaften Rücksprungeigenschaften können dabei in Bezug auf ein oder mehrere der folgenden Merkmale im Ganzen oder in Teilen unterschiedlich sein:
- die Dicke
- die Führung der Abstandsfäden innerhalb eines Rapportes
- die Grundflächenbindung,
- das verwendete Fadenmaterial,
- die Struktur der Grundflächen,
- die Anzahl der Abstandsfäden insbesondere der Anzahl der Abstandsfäden pro Quadratzentimeter ,
- den Winkel, in dem sich die Abstandsfäden kreuzen und/oder zusammenlaufen,
- die Ausbildung der Gelenke und
- die Anordnung der Gelenke.

Ein solches formangepasstes Abstandsgewirke mit dauerhaften Rücksprungeigenschaften, welches mehrere einlagige Abstandsgewirke mit dauerhaften Rücksprungeigenschaften umfasst, die sich in Bezug auf die Dicke, die Führung der Abstandsfäden innerhalb eines Rapportes und/oder die Grundflächenbindung und/oder das verwendete Fadenmaterial, und/oder die Struktur der Grundflächen und/oder die Anzahl der Abstandsfäden insbesondere der Anzahl der Abstandsfäden pro Quadratzentimeter und/oder den Winkel, in dem sich die Abstandsfäden kreuzen und/oder zusammenlaufen und/oder die Ausbildung.der Gelenk, und/oder die Anordnung der Gelenke, im Ganzen oder in Teilen unterscheiden, ermöglicht es, eine vertikale Variation der Festigkeit, der Rücksprungeigenschaften, der Lastaufnahmeeigenschaften, der Formstabilität, der Drucksteifigkeit und/oder Druckelastizität und der Formkonstanz über einen Teil oder die ganze Dicke der formangepassten Abstandsgewirke mit dauerhaften Rücksprungeigenschaften sicherzustellen.

Alle vorgenannten Eigenschaften können zudem auch innerhalb einer Lage, die einem einlagigen Abstandsgewirke mit dauerhaften Rücksprungeigenschaften entspricht, dank der zuvor beschriebenen Mittel variiert werden.

Demnach können alle vorgenannten Eigenschaften der formangepassten Abstandsgewirke mit dauerhaften Rücksprungeigenschaften dank verschiedener einlagiger Abstandsgewirke mit dauerhaften Rücksprungeigenschaften in jedem.vertikalen Bereich, der mit einem einlagigen Abstandsgewirke mit dauerhaften Rücksprungeigenschaften übereinstimmt, der sich von einem anderen vertikalen Bereich, welcher mit einem anderen einlagigen Abstandsgewirke mit dauerhaften Rücksprungeigenschaften unterscheidet, individuell, flexibel und bequem an die Anforderungen der Benutzer, insbesondere an erwünschte Rücksprungeigenschaften und/oder Lastaufnahmeeigenschaften und/oder an eine Punktelastizität und/oder Festigkeit und/oder Formkonstanz und/oder Formstabilität, die Drucksteifigkeit und/oder Druckelastizität, angepasst werden, um den höchstmöglichen Komfort sicherzustellen.

Aufgrund der soeben beispielhaft beschriebenen vielfältigen Ausführungsformen der formangepassten Abstandsgewirke mit dauerhaften Rücksprungeigenschaften lassen sich verschiedene Variationsmöglichkeiten erzielen.

Die Eigenschaften der formangepassten Abstandsgewirke mit dauerhaften Rücksprungeigenschaften können horizontal sowohl in Herstellungsrichtung als auch quer dazu, sowie vertikal verändert werden, indem man die Grundflächenbindung und/oder das verwendete Fadenmaterial und/oder die Struktur der Grundfläche-und/oder die Anzahl der Abstandsfäden insbesondere der Anzahl der Abstandsfäden pro Quadratzentimeter und/oder den Winkel, in dem sich die Abstandsfäden kreuzen und/oder zusammenlaufen, und/oder die Ausbildung der Gelenke und/oder die Anordnung der Gelenke, im Ganzen oder in Teilen der formangepassten Abstandsgewirke mit dauerhaften Rücksprungeigenschaften modifiziert.

Dabei können die Bereiche, die sich durch bestimmte Eigenschaften unterscheiden, von beliebiger Form und/oder Größe sein. Die Form und Größe der verschiedenen Bereiche kann gleich oder unterschiedlich sein. Aus diesen vielfältigen Variationsmöglichkeiten ergibt sich, dass die erfindungsgemäßen formangepassten Abstandsgewirke mit dauerhaften Rücksprungeigenschaften individuell, bequem und flexibel an die Anforderungen der Benutzer angepasst werden können, um den höchstmöglichen Komfort sicherzustellen.

Beispielweise kann für jedes Körperteil des Benutzers, welches auf einem formangepassten Abstandsgewirke mit dauerhaften Rücksprungseigenschaften ruht, individuell durch die verschiedenen Variationsmöglichkeiten ein Bereich geschaffen werden, dessen vorgenannte Eigenschaften an das jeweilige zu tragende Körperteil angepasst sind, um somit den Komfort zu optimieren. Die exzellente Luftzirkulation in den formangepassten Abstandsgewirken mit dauerhaften Rücksprungeigenschaften ermöglicht dabei nochmals eine Steigerung des Komforts.

Außerdem kann ein erfindungsgemäßes formangepasstes Abstandsgewirke mit dauerhaften Rücksprungeigenschaften mindestens einen Sensor umfassen. Ein Sensor im Sinne der Erfindung ist eine Vorrichtung zum Messen mindestens einer bestimmten physikalischen Größe.

Die Sensoren können innerhalb der formangepassten Abstandsgewirke mit dauerhaften Rücksprungeigenschaften angebracht werden oder als Sonde von außen in das formangepasste Abstandsgewirke mit dauerhaften Rücksprungeigenschaften eingeführt werden.

Die Sensoren können auch als funktionelles Fadenmaterial oder als funktionelle Beschichtung des Fadenmaterials ausgeführt sein. Im ersten Fall ist jeder funktionelle Faden des Fadenmaterials ein Sensor, der Teil des formangepassten Abstandsgewirkes mit dauerhaften Rücksprungeigenschaften ist. Zum Beispiel könnte ein solches funktionelles Fadenmaterial metallische Fäden umfassen, die als Thermoelement dienen und bei der Herstellung und/oder Weiterverarbeitung in die formangepassten Abstandsgewirke mit dauerhaften Rücksprungeigenschaften eingebracht wurden. In letzterem Fall besteht mindestens ein Volumenbereich zumindest in einer Grundfläche und/oder dem Abstandsfadenbereich aus einer Vielzahl von Sensoren, die Teil des formangepassten Abstandsgewirkes mit dauerhaften Rücksprungeigenschaften sind.

Die Sensoren können zum Beispiel entsprechend der Anforderungen des Benutzers verschiedenartige visuelle oder auditive Alarme auslösen, eine zusätzliche Belüftung über mindestens einen Lüfter zuschalten, oder mindestens eine Pumpe zum Abpumpen einer eventuell entdeckten Flüssigkeit aus dem formangepassten Abstandsgewirke mit dauerhaften Rücksprungeigenschaften aktivieren.

Die Sensoren ermöglichen es zum Beispiel, die Temperatur, die Feuchtigkeit oder die Konzentration eines bestimmten Stoffes im formangepassten Abstandsgewirke mit dauerhaften Rücksprungeigenschaften festzustellen. Dabei können auch mehrere Sensoren eingesetzt werden, um Messungen der vorgenannten und/oder anderer physikalischer Größen gegebenenfalls unabhängig von einander in verschiedenen Zonen der formangepassten Abstandsgewirke mit dauerhaften Rücksprungeigenschaften vorzunehmen. Die Zonen der formangepassten Abstandsgewirke mit dauerhaften Rücksprungeigenschaften sind Teile beliebiger Form und Größe der formangepassten Abstandsgewirke mit dauerhaften Rücksprungeigenschaften, in denen Messungen mindestens einer physikalischen Größe durch mindestens einen Sensor erfolgt. Die Anzahl der Zonen ist nicht beschränkt. Die Messung innerhalb einer Zone kann durch einen oder mehrere Sensoren erfolgen, der eine oder mehrere physikalische Größen ermittelt.

Der oder die Sensor(en) können ebenfalls mit einer Datenverarbeitungseinheit verbunden sein, welche die von dem oder den Sensor(en) übermittelten Daten in bestimmten Abständen ebenfalls mit Sollwerten vergleicht. Der oder die Sollwert(e) und der Abstand, in dem die von dem oder den Sensor(en) übermittelten Werte mit dem oder den Sollwert(en) verglichen werden, kann/können beliebig und bequem verändert werden, indem man zum Beispiel die Programmierung der Datenverarbeitungseinheit ändert. Wird eine Abweichung des gemessenen Wertes oder der gemessenen Werte zu dem oder den Sollwert(en) festgestellt, wird gegebenenfalls durch die Datenverarbeitungseinheit eine Handlung veranlasst, zum Beispiel die Aktivierung mindestens einer Signallampe und/oder mindestens eines Signalhorns und/oder mindestens eines Heizelementes und/oder mindestens eines Motors eines Lüfters mit oder ohne Heiz- und/oder Kühlelement bzw. Wärmezu- oder -abfuhr oder einer Pumpe. Dabei kann man sowohl das Ausmaß der Abweichung, ab dem eine Handlung gegebenenfalls durch die Datenverarbeitungseinheit erfolgt, als auch die Art der Handlung frei definieren. Ferner kann das Ausmaß der Handlung gegebenenfalls abhängig vom festgestellten Ausmaß der Abweichung des Messwertes oder der Messwerte zu dem Sollwert oder den Sollwerten variiert werden. Das Ausmaß der gegebenenfalls durch die Datenverarbeitungseinheit ausgelösten Handlung kann dabei in Stufen oder kontinuierlich erhöht oder vermindert werden, wenn die Abweichung zu- beziehungsweise abnimmt. Zum Beispiel kann die Lautstärke des vom Signalhorn erzeugten Signaltons und/oder die Leuchtkraft der Signallampe und/oder die Leistung eines Heizelementes und/oder die Drehzahl des Motors eines Lüfters Und/oder einer Pumpe erhöht, beziehungsweise vermindert werden, falls die gegebenenfalls durch die Datenverarbeitungseinheit festgestellte Abweichung zubeziehungsweise abnimmt. Darüber hinaus können die von dem Sensor oder den Sensoren gemessenen Daten gegebenenfalls in der Datenverarbeitungseinheit oder anderweitig gespeichert werden, um die Variation eines oder mehrerer Werte in einem bestimmten Zeitintervall nachvollziehen zu können und gegebenenfalls bei einem speziellen Verlauf der Zunahme oder der Abnahme des gemessenen Wertes oder der gemessenen Werte eine spezielle Handlung auszulösen.

Beispielsweise kann die Temperatur innerhalb der formangepassten Abstandsgewirke mit dauerhaften Rücksprungeigenschaften durch mindestens einen Sensor in mindestens einer Zone gemessen werden. Der oder die Sensor(en) können mit einer Datenverarbeitungseinheit zum Beispiel auch kabellos verbunden sein, welche die von dem oder den Sensor(en) übermittelten Daten in bestimmten programmierten Abständen mit ebenfalls einprogrammierten Sollwerten vergleicht. Wird eine Abweichung des oder der gemessenen Werte zu dem oder den Sollwert(en) festgestellt, erfolgt durch die Datenverarbeitungseinheit eine Handlung, zum Beispiel die Aktivierung mindestens eines Motors eines bei Bedarf Kühlung oder Heizleistung zuführenden Lüfters und/oder die Aktivierung eines Heizelementes. Durch den Einsatz dieses Lüfters oder dieser Lüfter und/oder Heizelement(e)s und/oder Kühlelement(e)s können die gemessenen Temperaturwerte dem oder den Sollwert(en) wieder angeglichen werden. Die Handlung der Datenverarbeitungseinheit kann gegebenenfalls nur dann erfolgen, wenn eine Abweichung der gemessenen Temperaturwerte zu dem oder den Sollwert(en) um einen bestimmten Grenzwert festgestellt wird, zum Beispiel um mindestens 3°C. Beispielweise kann dabei der Lüfter bei einer Abweichung um 3°C nach unten bei einer niedrigen Drehzahl betrieben werden, welche gegebenenfalls zum Beispiel anhand der festgestellten Abweichung der gemessenen Temperaturwerte zu dem oder den Sollwert(en) in Stufen oder kontinuierlich erhöht werden kann, falls die Abweichung zunimmt und in Stufen oder kontinuierlich wieder vermindert werden kann, falls die Abweichung abnimmt.

Die Sensoren können zum Beispiel entsprechend den Anforderungen des Benutzers verschiedenartige visuelle oder auditive Alarme auslösen, eine zusätzliche Belüftung über mindestens einen Lüfter zuschalten, ein Heizelement oder eine Pumpe zum Abpumpen einer eventuell entdeckten Flüssigkeit aus dem formangepassten Abstandsgewirke mit dauerhaften Rücksprungeigenschaften aktivieren.

Die Präsenz einer Flüssigkeit innerhalb der formangepassten Abstandsgewirke mit dauerhaften Rücksprungeigenschaften kann zum Beispiel durch eine Messung der Feuchtigkeit innerhalb der formangepassten Abstandsgewirke mit dauerhaften Rücksprungeigenschaften entdeckt werden. Dabei wird die Feuchtigkeit innerhalb der formangepassten Abstandsgewirke mit dauerhaften Rücksprungeigenschaften durch mindestens einen Sensor in mindestens einer Zone gemessen. Der oder die Sensor(en) können mit einer Datenverarbeitungseinheit zum Beispiel auch kabellos verbunden sein, welche die von dem oder den Sensor(en) übermittelten Daten in bestimmten programmierten Abständen mit ebenfalls einprogrammierten Sollwerten vergleicht. Wird eine Abweichung der gemessenen Werte zu den Sollwerten festgestellt, erfolgt durch die Datenverarbeitungseinheit eine Handlung, zum Beispiel die Aktivierung mindestens eines Motors einer Pumpe. Das Auftreten einer Flüssigkeit innerhalb der formangepassten Abstandsgewirke mit dauerhaften Rücksprungeigenschaften führt zu einer plötzlichen, gegebenenfalls abrupten Zunahme der gemessenen Feuchtigkeit innerhalb der formangepassten Abstandsgewirke mit dauerhaften Rücksprungeigenschaften. Um den mit dem, zum Beispiel beim Urinieren auftretenden, Auslaufen einer Flüssigkeit verbundenen Anstieg der Feuchtigkeit von einem zum Beispiel durch Schwitzen verursachten Anstieg der Feuchtigkeit unterscheiden zu können und entweder die Aktivierung eines Lüfters oder einer Pumpe zu veranlassen, können die von dem oder den Sensor(en) gemessenen Daten zum Beispiel bezüglich der Feuchtigkeit gegebenenfalls in der Datenverarbeitungseinheit oder anderweitig zwischengespeichert werden, um bei einem speziellen Verlauf der Zunahme oder der Abnahme der gemessenen Werte eine spezielle Handlung auszulösen. Beispielweise kann bei einer abrupten oder zumindest steilen Zunahme der gemessenen Feuchtigkeit der Motor einer Pumpe aktiviert werden, da davon auszugehen ist, dass eine Flüssigkeit in das formangepasste Abstandsgewirke mit dauerhaften Rücksprungeigenschaften eingelaufen ist. Dagegen kann bei einer langsameren und progressiveren Zunahme der gemessenen Feuchtigkeit der Motor eines Lüfters aktiviert werden, da die festgestellte Feuchtigkeitszunahme wahrscheinlich eher auf das Schwitzen des Benutzers und einer situativ nicht ausreichenden Feuchtigkeitsableitung zurückzuführen ist.

Die Sensoren können unter Umständen auch die chemische Zusammensetzung der Luft oder einer Flüssigkeit analysieren und dadurch beim Vorhandensein einer Flüssigkeit im formangepassten Abstandsgewirke mit dauerhaften Rücksprungeigenschaften zum Beispiel zwischen Blut, Urin und Schweiß unterscheiden, und den Anforderungen des Benutzers entsprechend Alarm auslösen, um beispielsweise auf einen eventuellen Blutverlust aufmerksam zu machen oder eine Pumpe zu aktivieren, die den Urin abpumpt.

Bei dieser bevorzugten Ausführungsform ist es besonders vorteilhaft, die Präsenz und/oder die Konzentration von blutspezifischen Stoffen, wie zum Beispiel Hämoglobin und/oder von im Urin spezifisch vorkommenden Stoffen, wie Harnstoff, durch spezifische Mittel feststellen zu können.

Das Verfahren zur Herstellung der formangepassten Abstandsgewirke mit dauerhaften Rücksprungeigenschaften umfasst die Herstellung, wonach mindestens ein Abstandsgewirke mit dauerhaften Rücksprungeigenschaften erwärmt und in eine weitestgehend einer Sollform entsprechenden Form gebracht wird. Dabei kann das verwendete Abstandsgewirke mit dauerhaften Rücksprungeigenschaften, eine Anzahl der Abstandsfäden zwischen 1 und 750 Abstandsfäden pro 2,54 Quadratzentimeter, bevorzugt zwischen 10 und 500 Abstandsfäden pro 2,54 Quadratzentimeter und besonders bevorzugt zwischen 1 und 250 pro 2,54 Quadratzentimeter aufweisen. Darüber hinaus oder alternativ dazu kann beim verwendeten Abstandsgewirke mit dauerhaften Rücksprungeigenschaften jeder Abstandsfaden so durch die Grundflächen geführt und so in die Grundflächen eingebunden werden, dass er innerhalb eines Rapportes eine Kurve in einer Gestalt beschreibt, die angenähert durch die Zeichen I, X oder V, oder durch die Zeichenfolgen IXI, IVI, VXV, VXI oder IXV beschrieben werden kann.

In einer besonderen Ausführungsform des Verfahrens zur Herstellung der formangepassten Abstandsgewirke mit dauerhaften Rücksprungeigenschaften umfasst das Verfahren, dass jeder Abstandsfaden so durch die Grundflächen geführt und so in die Grundflächen eingebunden wird, dass er innerhalb eines Rapportes eine Kurve in einer Gestalt beschreibt, die angenähert durch die Zeichenfolge IXI beschrieben werden kann, erwärmt und in eine weitestgehend einer Sollform entsprechenden Form gebracht wird.

Durch das Erwärmen wird das zur Herstellung verwendete Abstandsgewirke mit dauerhaften Rücksprungeigenschaften erweicht. Das Erwärmen kann zum Beispiel zwischen 25 und 700 °C, bevorzugt zwischen 30 und 400 °C und besonders bevorzugt zwischen 150 und 250 °C bei einer Dauer zum Beispiel von zwischen 0,001 und 36000 Sekunden, bevorzugt zwischen 0,001 und 3600 Sekunden, besonders bevorzugt zwischen 0,001 und 900 Sekunden erfolgen.

Dazu wird es vorteilhafterweise in Teilen oder als Ganzes annähernd bis zum Erweichungspunkt des Fadenmaterials erwärmt. Der Erweichungspunkt ist dann erreicht, wenn die zur Herstellung der formangepassten Abstandsgewirke mit dauerhaften Rücksprungeigenschaften verwendeten Abstandsgewirke mit dauerhaften Rücksprungeigenschaften sich im erweichten Zustand so verformen lassen, dass sie nach dem Abkühlen nicht mehr selbstständig ihre Ausgangsformen einnehmen.

Durch das Verfahren zur Herstellung der formangepassten Abstandsgewirke mit dauerhaften Rücksprungeigenschaften wird eine problemlose Anpassung der zur Herstellung der formangepassten Abstandsgewirke mit dauerhaften Rücksprungeigenschaften verwendeten Abstandsgewirke mit dauerhaften Rücksprungeigenschaften an eine bestimmte Sitzform oder an die ergonomischen Anforderungen einer Applikation und/oder eines Benutzers erzielt.

Beispielsweise kann jedes aus einem Abstandsgewirke mit dauerhaften Rücksprungeigenschaften bestehende Teil einer Polsterung dank des Verfahrens zur Herstellung der formangepassten Abstandsgewirke mit dauerhaften Rücksprungeigenschaften an die Form einer Aufliegefläche oder gegebenenfalls ergonomisch an die Form des zu tragenden Körperteils angepasst werden.

Die Abstandsgewirke mit dauerhaften Rücksprungeigenschaften können zur Herstellung der formangepassten Abstandsgewirke mit dauerhaften Rücksprungeigenschaften durch eine gezielte Erwärmung an bestimmten Stellen verformt werden. Die Erwärmung kann dabei punktuell oder flächendeckend in verschiedenen Bereichen erfolgen. Die Bereiche, welche erwärmt werden, können unterschiedlicher Form oder Größe sein. Durch die sehr flexible punktuelle oder in bestimmten Bereichen flächendeckende Verformung kann man eine extrem große Anzahl verschiedener Formen herstellen, die demnach an nahezu alle Situationen individuell extrem gut angepasst werden können.

Damit die zur Herstellung der formangepassten Abstandsgewirke mit dauerhaften Rücksprungeigenschaften verwendeten Abstandsgewirke mit dauerhaften Rücksprungeigenschaften nach dem Erwärmen und Erweichen auch in die gewünschte Form gebracht werden, werden sie in einer der Sollform weitestgehend entsprechenden Form verformt. Dabei können die zur Herstellung der formangepassten Abstandsgewirke mit dauerhaften Rücksprungeigenschaften verwendeten und erwärmten Abstandsgewirke mit dauerhaften Rücksprungeigenschaften zum Beispiel zwischen mindestens zwei Formteile geführt und anschließend durch das Zusammenpressen der Formteile verformt werden. Dabei kann die der Sollform weitestgehend entsprechende Form auch aus mehreren Teilen bestehen, die manuell oder maschinell zusammengeführt werden. Die Verwendung einer der Sollform weitestgehend entsprechenden Form ist eine bequeme Art, die Verformung der zur Herstellung der formangepassten Abstandsgewirke mit dauerhaften Rücksprungeigenschaften verwendeten Abstandsgewirke mit dauerhaften Rücksprungeigenschaften zu bewerkstelligen, da lediglich ein negatives Abbild der Sollform benötigt wird.

Durch die Verwendung einer der Sollform weitestgehend entsprechenden Form wird zum Beispiel ein progressives Verformen durch ein punktuelles oder flächendeckendes Erwärmen an verschiedenen Stellen vermieden, um eine vorgegebene Form zu erreichen.

Die Sollform kann durch die Verwendung einer der Sollform weitestgehend entsprechenden Form zumeist in einem oder in wenigen Erwärmungsschritten erreicht werden.

In einer weiteren Ausführungsform des erfindungsgemäßen Verfahrens können die zur Herstellung der formangepassten Abstandsgewirke mit dauerhaften Rücksprungeigenschaften verwendeten Abstandsgewirke mit dauerhaften Rücksprungeigenschaften alternativ durch mindestens einen Wärmeträger erwärmt werden, der sich zumindest teilweise in der Form oder zwischen den Formteilen befindet.

Ein Wärmeträger im Sinne der Erfindung ist der Stoff oder die Vorrichtung, der die von einem Heizelement erzeugte Wärme an die zur Herstellung der formangepassten.Abstandsgewirke mit dauerhaften Rücksprungeigenschaften verwendeten Abstandsgewirke mit dauerhaften Rücksprungeigenschaften überträgt. Der Wärmeträger kann auch das Heizelement selbst sein. Der Wärmeträger kann dabei flüssig, gasförmig oder.fest sein.

Der beim Verfahren zur Herstellung der formangepassten Abstandsgewirke mit dauerhaften Rücksprungeigenschaften verwendete feste Wärmeträger kann zum Beispiel auch eine der Sollform weitestgehend entsprechende Form umfassen. Dabei werden die Teile der einer Sollform weitestgehend entsprechenden Form erwärmt.

Die zur Herstellung der formangepassten Abstandsgewirke mit dauerhaften Rücksprungeigenschaften verwendeten Abstandsgewirke mit dauerhaften Rücksprungeigenschaften werden in diesem Fall zum Beispiel zwischen mindestens zwei Formteile geführt und anschließend durch das Zusammenpressen der Formteile zunächst verformt und dann bis zum Erweichungspunkt erwärmt.

Dabei kann der der Sollform weitestgehend entsprechende Wärmeträger auch aus mehreren Teilen bestehen, die manuell oder maschinell zusammengeführt werden. Dank der Verwendung eines der Sollform weitestgehend entsprechenden Wärmeträgers wird zum Beispiel ein progressives Verformen durch ein punktuelles oder flächendeckendes Erwärmen an verschiedenen Stellen, um eine vorgegebene Form zu erreichen, überflüssig.

Die Sollform kann durch die Verwendung eines der Sollform weitestgehend entsprechenden Wärmeträgers zumeist in einem Erwärmungsschritt erreicht werden. Ein der Sollform weitestgehend entsprechender Wärmeträger ermöglicht es auch, die Vorrichtung zum Herstellen von formangepassten Abstandsgewirken mit dauerhaften Rücksprungeigenschaften möglichst einfach zu gestalten. Eine Anpassung des Wärmeträgers an eine der Sollform weitestgehend entsprechenden Form wird überflüssig. Dabei wird auch eine Formabweichung gegenüber der Sollform minimiert, die auftreten kann, falls die Anpassung des Wärmeträgers an die der Sollform entsprechenden Form nicht optimal ist.

Ferner kann beim Verfahren zur Herstellung der formangepassten Abstandsgewirke mit dauerhaften Rücksprungeigenschaften zusätzlich zu mindestens einem festen Wärmeträger, der einer Sollform weitestgehend entspricht, mindestens ein weiterer Wärmeträger verwendet werden. Dieser weitere Wärmeträger kann ein fester, ein flüssiger oder ein gasförmiger Wärmeträger sein. Eine Flüssigkeit oder ein Gas kann zusätzlich zu mindestens einem festen Wärmeträger eingesetzt werden, um die gesamten zur Herstellung der formangepassten Abstandsgewirke mit dauerhaften Rücksprungeigenschaften verwendeten Abstandsgewirke mit dauerhaften Rücksprungeigenschaften sehr schnell und bequem bis zum Erweichungspunkt zu erwärmen, da die zur Herstellung der formangepassten Abstandsgewirke mit dauerhaften Rücksprungeigenschaften verwendeten Abstandsgewirke mit dauerhaften Rücksprungeigenschaften für Gase und Flüssigkeiten sehr durchlässig sind. Es kann aber auch ein weiterer fester Wärmeträger verwendet werden, der zum Beispiel von außen in eine Form eingeführt wird und/oder der fest in einem Formteil angebracht ist. Dabei ist die Form der weiteren Wärmeträger so ausgelegt, dass sie den Wärmeträger, der einer Sollform weitestgehend entspricht, zum Erreichen der Sollform unterstützt. Die Größe und die Form der Wärmeträger können beliebig variiert werden.

Der weitere oder die weiteren Wärmeträger dienen auch dazu, die Herstellung von sehr komplexen Sollformen zu ermöglichen und dabei einer idealen Sollform so nahe wie möglich zu kommen. Dadurch kann der Komfort durch komplexere ergonomisch geformte formangepasste Abstandsgewirke mit dauerhaften Rücksprungeigenschaften weiter optimiert werden.

Des Weiteren können beim Verfahren zur Herstellung der formangepassten Abstandsgewirke mit dauerhaften Rücksprungeigenschaften Teile der zur Herstellung der formangepassten Abstandsgewirke mit dauerhaften Rücksprungeigenschaften verwendeten Abstandsgewirke mit dauerhaften Rücksprungeigenschaften nicht verformt werden. Dabei kann das Nichtverformen ganz gezielt eingesetzt werden, um die Lastaufnahme in bestimmten Bereichen der formangepassten Abstandsgewirke mit dauerhaften Rücksprungeigenschaften zu verbessern, da in nicht verformten Bereichen die gesamte Dicke der formangepassten Abstandsgewirke mit dauerhaften Rücksprungeigenschaften zur Lastaufnahme zur Verfügung steht. Dadurch wird zum Beispiel sichergestellt, dass die auf einem formangepassten Abstandsgewirke mit dauerhaften Rücksprungeigenschaften ruhenden Körperteile an den gewünschten Stellen von der gesamten Dicke des formangepassten Abstandsgewirkes mit dauerhaften Rücksprungeigenschaften gestützt werden können, was den Komfort optimiert.

Weiterhin wird beim Verfahren zur Herstellung der formangepasste Abstandsgewirke mit dauerhaften Rücksprungeigenschaften des der Sollform weitestgehend entsprechenden Wärmeträgers punktuell oder in bestimmten unterschiedlich und/oder gleich großen Bereichen erwärmt und gekühlt.

Dabei kann die der Sollform weitestgehend entsprechende Form oder der Sollform weitestgehend entsprechende Wärmeträger auch aus mehreren Teilen bestehen, die manuell oder maschinell zusammengeführt werden.

Eine der Sollform weitestgehend entsprechende Form wird ebenfalls punktuell oder in bestimmten unterschiedlich und/oder gleich großen Bereichen gekühlt. Punktuell bedeutet dabei, an einem oder mehreren verschiedenen Punkten.

Durch die vorgenannten Maßnahmen wird mittels einer Kühlung sichergestellt, dass die Verformung nur an den gewünschten Stellen stattfindet.

Beispielweise kann der der Sollform weitestgehend entsprechende Wärmeträger, wenn nur ein bestimmter schmaler Bereich verformt werden soll, in diesem Bereich erwärmt und direkt daneben gekühlt werden. Dadurch wird ebenfalls die passgenaue Herstellung der komplexen Sollformen ermöglicht, was den durch ergonomisch geformte formangepasste Abstandsgewirke mit dauerhaften Rücksprungeigenschaften erreichbaren Komfort noch weiter verbessert.

Um die Auslastung der Vorrichtungen, die zum Durchführen des Verfahrens zur Herstellung der formangepassten Abstandsgewirke mit dauerhaften Rücksprungeigenschaften dienen, zu verbessern, kann das Verfahren um einen zusätzlichen Schritt erweitert werden, bei dem die zur Herstellung der formangepassten Abstandsgewirke mit dauerhaften Rücksprungeigenschaften verwendeten Abstandsgewirke mit dauerhaften Rücksprungeigenschaften annähernd bis zum Erweichungspunkt vorgewärmt werden, bevor sie endgültig bis zum Erweichungspunkt erwärmt werden.

Vorzugsweise findet die Vorwärmung in einer eigens dafür vorgesehenen Vorrichtung statt. Da im Verfahren zur Herstellung der formangepassten Abstandsgewirke mit dauerhaften Rücksprungeigenschaften eine gewisse Zeit benötigt wird, damit die zur Herstellung der formangepassten Abstandsgewirke mit dauerhaften Rücksprungeigenschaften verwendeten Abstandsgewirke mit dauerhaften Rücksprungeigenschaften in einer Vorrichtung bis zum Erweichungspunkt des Fadenmaterials erwärmt werden müssen, kann die Vorrichtung während der zum Erreichen des Erweichungspunkts benötigten Zeit nicht benutzt werden.

Durch das Vorwärmen annähernd bis zum Erweichungspunkt des Fadenmaterials in einer eigens dafür vorgesehenen Vorrichtung kann die Zeit bis zum Erreichen des Erweichungspunktes in der Vorrichtung stark verkürzt werden. Damit verbessert sich natürlich die Auslastung der Vorrichtung, und das Verfahren zur Herstellung der formangepassten Abstandsgewirke mit dauerhaften Rücksprungeigenschaften kann besonders zeitsparend durchgeführt werden.

In einer besonders bevorzugten Ausführungsform des Verfahrens zur Herstellung der formangepassten Abstandsgewirke mit dauerhaften Rücksprungeigenschaften werden die formangepassten Abstandsgewirke mit dauerhaften Rücksprungeigenschaften nach ihrer Herstellung gekühlt. Die Kühlung kann dabei durch einen flüssigen, gasförmigen oder festen Stoff erfolgen. Insbesondere kann die Kühlung durch eine kalte Oberfläche, eine kalte Flüssigkeit, ein kaltes Gas, kalte Luft oder eine Mischung dieser Mittel erfolgen.

Beispielweise kann die Kühlung der vorzugsweise dauerhafte Rücksprungeigenschaften aufweisenden formangepassten Abstandsgewirke nach ihrer Herstellung durch Eintauchen in Wasser erfolgen. Dabei ermöglicht die.Verwendung einer kalten Flüssigkeit, eines kalten Gases, kalter Luft oder einer Mischung daraus zur Kühlung der formangepassten Abstandsgewirke eine besonders schnelle und bequeme Kühlung der formangepassten Abstandsgewirke mit dauerhaften Rücksprungeigenschaften nach ihrer Herstellung.

Ein Grund hierfür ist, dass.die formangepassten Abstandsgewirke mit dauerhaften Rücksprungeigenschaften für Gase und Flüssigkeiten sehr durchlässig sind.

Die erfindungsgemäßen formangepassten Abstandsgewirke mit dauerhaften Rücksprungeigenschaften können zum Beispiel zur Herstellung einer Polsterung, auch Schaumstoff insbesondere Heiß- oder Kaltschaum aus Polyurethan, Polyetherschaumstoff, Latex und/oder anderen festen und/oder rückstellfähigen gegebenenfalls viskoelastischen Stoffen umfassen, wobei bevorzugt Schaumstoffe und/oder andere feste oder rückstellfähige gegebenenfalls viskoelastische Stoffe mit einem Raumgewicht zwischen RG 5 und RG 150 und besonders bevorzugt zwischen RG 30 und RG 150 verwendet werden können. Dabei ermöglichen die vielfältigen Variationsmöglichkeiten der formangepassten Abstandsgewirke mit dauerhaften Rücksprungeigenschaften ihre Anpassung sowohl an den/die Schaumstoff(e) und/oder andere feste oder rückstellfähige gegebenenfalls viskoelastische Stoffe als auch an die Aufliegefläche der Polsterung.

Ein erfindungsgemäßes formangepasstes Abstandsgewirk mit dauerhaften Rücksprungeigenschaften, welches mindestens ein Teil aus Schaumstoff und/oder anderen festen oder rückstellfähigen gegebenenfalls viskoelastischen Stoffen umfasst, ermöglicht dabei eine besonders einfache Fertigung, da Teile aus Schaumstoff(en) und/oder anderen festen oder rückstellfähigen gegebenenfalls viskoelastischen Stoffen bequem in jeder beliebigen Form insbesondere in Formen, welche Rundungen mit engen Radien aufweisen ausgeschnitten werden können. Dadurch ist es möglich bei komplexen zum Beispiel Rundungen insbesonderen Rundungen mit engen Radien aufweisenden Formen die Zahl der nötigen aufwendigen Besäumungen von Abstandsgewirken mit dauerhaften Rücksprungeigenschaften möglichst zu reduzieren, da ein Abstandsgewirk mit dauerhaften Rücksprungeigenschaften welches zum Erreichen einer komplexen zum Beispiel Rundungen aufweisenden Form konturiert und anschließend besäumt werden kann durch ein Teil aus Schaumstoff(en) und/oder anderen festen oder rückstellfähigen gegebenenfalls viskoelastischen Stoffen, welches ohne Komforteinbuße auch Besäumung verwendet werden kann, ersetzt werden.

Zudem einem erfindungsgemäßes formangepasstes Abstandsgewirk mit dauerhaften Rücksprungeigenschaften, welches mindestens ein Teil aus Schaumstoff und/oder anderen festen oder rückstellfähigen gegebenenfalls viskoelastischen Stoffen umfasst, eine vertikale Variation der Festigkeit und gegebenenfalls insbesondere eine vertikal abgestufte Festigkeit der aus der Kombination resultierenden Polsterung. Auch mindestens ein erfindungsgemäßes formangepasstes Abstandsgewirk mit dauerhaften Rücksprungeigenschaften, welches mehrere Teilen aus Schaumstoff und/oder anderen festen oder rückstellfähigen gegebenenfalls viskoelastischen Stoffen umfasst, ist möglich. Selbstverständlich kann ein Teil aus Schaumstoff und/oder anderen festen oder rückstellfähigen gegebenenfalls viskoelastischen Stoffen, welche das/die erfindungsgemäß(en) formangepasste(n) Abstandsgewirk(en) mit dauerhaften Rücksprungeigenschaften umfasst/umfassen, auch mehrere unterschiedliche Schaumstoffe und/oder mehrere andere unterschiedliche feste oder rückstellfähige gegebenenfalls viskoelastische Stoffe umfassen.

In einer besonderen Ausführungsform der vorliegenden Erfindung können der/die Schaumstoff(e) und/oder andere feste oder rückstellfähige gegebenenfalls viskoelastische Stoffe, welche das/die erfindungsgemäße(n) formangepasste(n) Abstandsgewirk(en) mit dauerhaften Rücksprungeigenschaften umfasst/umfassen, Klimakanäle aufweisen. Diese Klimakanäle ermöglichen eine bessere Luftzirkulation innerhalb der Polsterung und insbesondere innerhalb des/der Schaumstoff(e) und/oder anderer feste oder rückstellfähige gegebenenfalls viskoelastische Stoffe, welche gegebenenfalls eine beliebige Form und Größe aufweisen. Beispielsweise können die Klimakanäle horizontal oder vertikal durch den/die Schaumstoff(e) und/oder andere feste oder rückstellfähige gegebenenfalls viskoelastische Stoffe verlaufende zylinderförmige Kanäle, Nuten oder Einschnitte, insbesondere S-förmige Einschnitte, umfassen.

Zudem können sowohl der/die Schaumstoff(e) als auch die anderen festen oder rückstellfähigen gegebenenfalls viskoelastischen Stoffe, welche das/die erfindungsgemäß(en) formangepasste(n) Abstandsgewirk(en) mit dauerhaften Rücksprungeigenschaften umfasst/umfassen, mehrere verschiedene Bereiche aufweisen, die unterschiedliche Eigenschaften und insbesondere unterschiedliche Festigkeiten beziehungsweise Stauchhärten aufweisen. Festigkeit und Stauchhärte werden hierbei synomym verwendet Jeder dieser Bereich kann von beliebiger Form und Größe sein. Dabei unterscheidet sich die Festigkeit jedes Bereichs mindestens von der Festigkeit eines angrenzenden Bereichs. Zudem können verschiedene Bereiche gleiche oder unterschiedliche Materialien umfassen.

In einer besonders bevorzugten Ausführungsform der vorliegenden Erfindung kann zum Beispiel die Festigkeit des gegenbenenfalls mehrlagigen Teils aus Abstandsgewirk(en) mit dauerhaften Rücksprungeigenschaften, welcher gegebenenfalls mehrere Bereiche mit unterschiedlichen Festigkeiten aufweist, eines erfindungsgemäßen formangepassten Abstandsgewirkes mit dauerhaften Rücksprungeigenschaften, welches mindestens ein verschiedene Bereiche und insbesondere Bereiche mit unterschiedlichen Festigkeiten aufweisendes Teil aus Schaumstoff(en) und/oder anderen festen oder rückstellfähigen, gegebenenfalls viskoelastischen Stoffen, umfasst, bei dem die Festigkeit des gegenbenenfalls mehrlagigen Teils aus Abstandsgewirk(en), welcher gegebenenfalls mehrere Bereiche mit unterschiedlichen Festigkeiten aufweist, des erfindungsgemäßen formangepassten Abstandsgewirkes mit dauerhaften Rücksprungeigenschaften wie schon beschrieben horizontal variiert an die Festigkeit der verschiedenen Festigkeitsbereiche des/der Teile aus Schaumstoff(en) und/oder anderen festen oder rückstellfähigen gegebenenfalls viskoelastischen Stoffen angepasst werden. Dadurch können gegebenenfalls als unangenehm empfundene Festigkeitsunterschiede vermindert werden können.

Darüber hinaus können auch mehrlagige erfindungsgemäße formangepasstes Abstandsgewirke mit dauerhaften Rücksprungeigenschaften mindestens ein verschiedene Festigkeitsbereiche aufweisendes Teil aus Schaumstoff(en) und/oder anderen festen oder rückstellfähigen gegebenenfalls viskoelastischen Stoffen umfassen. Dadurch ergeben sich zusätzliche Möglichkeiten, die Festigkeit horizontal und insbesondere vertikal noch besser an die Anforderungen eines Benutzers anzupassen.

Dabei kann die Aufteilung des/der gegenbenenfalls mehrlagigen Teils/Teile aus Abstandsgewirk(en) mit dauerhaften Rücksprungeigenschaften, welcher/welche gegebenenfalls mehrere Bereiche mit unterschiedlichen Eigenschaften insbesondere unterschiedlichen Festigkeiten aufweist/aufweisen, des/der erfindungsgemäßen formangepassten Abstandsgewirke(s) mit dauerhaften Rücksprungeigenschaften in verschiedene Bereiche mit unterschiedlichen Eigenschaften insbesondere einer unterschiedlichen Festigkeit mit der Aufteilung des/der Teil(e) aus Schaumstoff(en) und/oder anderen festen oder rückstellfähigen gegebenenfalls viskoelastischen Stoffen übereinstimmen. Dadurch kann jeder Bereich des/der Teil(e) aus Schaümstoff(en) und/oder anderen festen oder rückstellfähigen gegebenenfalls viskoelastischen Stoffen durch einen entsprechende Bereich des/der gegenbenenfalls mehrlagigen Teils/Teile aus Abstandsgewirk(en) mit dauerhaften Rücksprungeigenschaften, welcher/welche gegebenenfalls mehrere Bereiche mit unterschiedlichen Festigkeiten aufweist/aufweisen, des/der erfindungsgemäßen formangepassten Abstandsgewirke(s) mit dauerhaften Rücksprungeigenschaften in ihrer Funktion unterstützt werden, wobei gegebenenfalls als unangenehm empfunden Festigkeitsunterschiede besonders effektiv vermindert werden können.

Zudem kann sich die Aufteilung des/der gegenbenenfalls mehrlagigen Teils/Teile aus Abstandsgewirk(en) mit dauerhaften Rücksprungeigenschaften, welcher/welche gegebenenfalls mehrere Bereiche mit unterschiedlichen Festigkeiten aufweist/aufweisen, des/der erfindungsgemäßen formangepassten Abstandsgewirke(s) mit dauerhaften Rücksprungeigenschaften in verschiedene Bereiche mit unterschiedlichen Festigkeiten von der Aufteilung des/der Teil(e) aus Schaumstoff(en) und/oder anderen festen oder rückstellfähigen gegebenenfalls viskoelastischen Stoffen unterscheiden. Dadurch kann die Festigkeit besonders bequem und umfangreich an die Anforderungen eines Benutzers angepasst werden, da sich durch eine unterschiedliche Gestaltung der Bereiche mit unterschiedlichen Festigkeiten Bereiche mit möglicherweise unterschiedlichen Eigenschaften überlappen. Durch die bei der Überlappung auftretenden Kombination von zwei oder mehreren verschiedenen oder identischen Festigkeitsbereichen mit gleichen oder unterschiedlichen Eigenschaften wird dabei eine eigene neuer Festigkeitsbereiche mit neuen und gegebenenfalls von allen anderen Festigkeitsbereichen unterschiedlichen Eigenschaften gebildet. Daraus ergeben sich eine Vielzahl von Möglichkeiten, die Festigkeit besonders genau und umfangreich an die Anforderungen eines Benutzers anzupassen.

Insbesondere ermöglichen die vielfältigen vertikalen und horizontalen Variationsmöglichkeiten, die durch mindestens zwei gegebenenfalls in Teilen unterschiedliche miteinander verbundene und zu einem formangepasste Abstandsgewirke mit dauerhaften Rücksprungeigenschaften geformten Abstandsgewirke mit dauerhaften Rücksprungeigenschaften geboten werden, eine problemlose sehr bequeme und schnelle Anpassung der Festigkeit zum Beispiel an die Festigkeit der Schaumstoffteile oder der Teile aus anderen festen oder rückstellfähigen gegebenenfalls viskoelastischen Stoffen, um unerwünschte und störende Festigkeitsunterschiede zwischen verschiedenen Werkstoffen zu vermeiden.

Zudem wird ein passgenaues Zusammenfügen der gegenbenenfalls mehrlagigen Teile aus Abstandsgewirk(en) mit dauerhaften Rücksprungeigenschaften, welche gegebenenfalls mehrere Bereiche mit unterschiedlichen Festigkeiten aufweisen, des/der formangepassten Abstandsgewirke mit dauerhaften Rücksprungeigenschaften mit den Teilen aus Schaumstoff(en) und/oder anderen festen oder rückstellfähigen gegebenenfalls viskoelastischen Stoffen erleichtert, da die gegenbenenfalls mehrlagigen Teile aus Abstandsgewirk(en) mit dauerhaften Rücksprungeigenschaften, welche gegebenenfalls mehrere Bereiche mit unterschiedlichen Festigkeiten aufweisen, der formangepassten Abstandsgewirke mit dauerhaften Rücksprungeigenschaften an beliebige Sollformen angepasst werden können. Das ist insbesondere dann wünschenswert, wenn das/die Teil(e) aus Schaumstoff(en) und/oder anderen festen oder rückstellfähigen gegebenenfalls viskoelastischen Stoffen selbst zur Anpassung verformt (zum Beispiel wärmeverformt) wurden. In diesem Fall kann/können das/die gegenbenenfalls mehrlagigen Teil€ aus Abstandsgewirk(en) mit dauerhaften Rücksprungeigenschaften, /welches/welche gegebenenfalls mehrere Bereiche mit unterschiedlichen Festigkeiten aufweist/aufweisen, des/der formangepasste(n) Abstandsgewirk(e) mit dauerhaften Rücksprungeigenschaften in eine an die Form des/der Teils/Teile aus Schaumstoff(en) und/oder anderen festen oder rückstellfähigen gegebenenfalls viskoelastischen Stoffen angepasste Sollform gebracht werden, um sich passgenau und zum Beispiel ohne für den Benutzer unangenehme Faltenlegung, welche bei der Abdeckung der einer Sollform angepassten Teilen aus Schaumstoff(en) und/oder anderen festen oder rückstellfähigen gegebenenfalls viskoelastischen Stoffen mit nicht formangepassten Abstandsgewirken auftritt, an diesen Teilen aufzulegen. Zudem ist es möglich die Form der erfindungsgemäßen formangepassten Abstandsgewirken mit dauerhaften Rücksprungeigenschaften, welche ein oder mehrere gegenbenenfalls mehrlagigen Teile aus Abstandsgewirk(en) mit dauerhaften Rücksprungeigenschaften, welche gegebenenfalls mehrere Bereiche mit unterschiedlichen Festigkeiten aufweisen, und mindestens ein Teil aus Schaumstoff(en) und/oder anderen festen oder rückstellfähigen gegebenenfalls viskoelastischen Stoffen umfassen, in einem gewissen Maße an eine Sollform anzupassen, ohne das/die Teil(e) aus Schaumstoff(en) und/oder anderen festen oder rückstellfähigen gegebenenfalls viskoelastischen Stoffen zu verformen. Dadurch ist es möglich die Verformung und insbesondere die Warmverformung besonders effizient und Zeitsparend vorzunehmen, da Abstandsgewirke mit dauerhaften Rücksprungeigenschaften aufgrund ihrer hohen Durchlässigkeit für Gaze insbesondere Luft und Flüssigkeiten insbesondere Wasser besonders schnell und bequem und auf jeden Fall schneller und bequemer als Teile aus Schaumstoff(en) und/oder anderen festen oder rückstellfähigen gegebenenfalls viskoelastischen Stoffen abgekühlt und verwendet beziehungsweise weiterverarbeitet werden können.

Beispielweise kann bei einer Polsterung, welche ein oder mehrere formangepasste(s) Abstandsgewirk(e) mit dauerhaften Rücksprungeigenschaften, die mindestens ein Teil aus Schaumstoff(en) und/oder anderen festen oder rückstellfähigen gegebenenfalls viskoelastischen Stoffen umfasst, eine Komfort fördernde Sitz- oder Liegemulde durch die Verwendung eines oder mehrerer formangepasster Abstandsgewirke mit dauerhaften Rücksprungeigenschaften gebildet werden, ohne den/die Teil(e) aus Schaumstoff(en) und/oder anderen festen oder rückstellfähigen gegebenenfalls viskoelastischen Stoffen zu verformen.

Des Weiteren ermöglicht es die Verwendung von formangepassten Abstandsgewirken mit dauerhaften Rücksprungeigenschaften, das/die Schaumstoffteil(e) und/oder das/die Teil(e) aus anderen festen oder rückstellfähigen gegebenenfalls viskoelastischen Stoffen möglichst klein zu halten, da diese nicht mehr zur Anpassung zum Beispiel der Polsterung an eine Sollform benötigt werden. Der Flächenanteil solcher Teile an einer gepolsterten Fläche liegt bei Verwendung der erfindungsgemäßen formangepassten Abstandsgewirke mit dauerhaften Rücksprungeigenschaften zum Beispiel unter 20%, bevorzugt unter 15%, und besonders bevorzugt unter 10%. Zudem sind diese Teile vorzugsweise am Rand der gepolsterten Fläche und/oder in wenig beanspruchten Bereichen angeordnet. Dadurch können die bekannten Probleme, die bei der Herstellung von Polstern aus verschiedenen Werkstoffen auftreten, weitestgehend vermieden werden.

Ferner kann ein erfindungsgemäßes formangepasstes Abstandsgewirk auch ein oder mehrere Teil(e) aus Schaumstoff(en) und/oder anderen festen oder rückstellfähigen gegebenenfalls viskoelastischen Stoffen umfassen, welche(r) ganz oder teilweise von Abstandsgewirken mit daurhaften Rücksprungeigenschaften umschlossen wird/werden.. Beispielweise kann ein solches Teil aus Schaumstoff(en) und/oder anderen festen oder rückstellfähigen Stoffen gegebenenfalls viskoelastischen ein oder beidseitig von Abstandsgewirken mit dauerhaften Rücksprungeigenschaften bedeckt sein.

Das/die Teil(e) aus Schaumstoff(en) und/oder anderen festen oder rückstellfähigen gegebenenfalls viskoelastischen Stoffen und das/die Abstandsgewirk(e) mit dauerhaften Rücksprungeigenschaften kann/können dabei beispielsweise vernäht, versteppt, verklebt oder in einer anderen Art miteinander verbunden werden.

Darüber hinaus kann mindestens ein Teil aus Schaumstoff(en) und/oder anderen festen oder rückstellfähigen gegebenenfalls viskoelastischen Stoffen auch von einem oder mehreren Abstandsgewirk(e) mit dauerhaften Rücksprungeigenschaften durch Warmverformung ganz oder teilweise umschlossen werden. Beispielsweise kann ein Teil aus Schaumstoff(en) und/oder anderen festen oder rückstellfähigen gegebenenfalls viskoelastischen Stoffen durch ein annähernd doppelt so großes gefaltetes oder zwei annähernd so große Abstandsgewirke mit dauerhaften Rücksprungeigenschaften durch Warmverformen beidseitig umschlossen werden. Die Ränder des/der Abstandsgewirke(s) mit dauerhaften Rücksprungeigenschaften können bei.der Herstellung der formangepassten Abstandgewirke mit dauerhaften Rücksprungeigenschaften, welche mindestens ein Teil aus Schaumstoff(en) und/oder anderen festen oder rückstellfähigen gegebenenfalls viskoelastischen Stoffen umfassen, unter Wärmeeinwirkung miteinander verbunden werden. Gegebenenfalls entsteht zum Beispiel beim Umschließen des/der Teil(e) aus Schaumstoff(en) und/oder anderen festen oder rückstellfähigen gegebenenfalls viskoelastischen Stoffen durch ein oder mehrere Abstandsgewirk(e) mit dauerhaften Rücksprungeigenschaften durch Warmverformung auch eine oder mehrere Verbindung(en) zwischen dem/den Teilen aus Schaumstoff(en) und/oder anderen festen oder rückstellfähigen gegebenenfalls viskoelastischen Stoffen und dem/den Abstandsgewirk(en) mit dauerhaften Rücksprungeigenschaften. Zusätzlich dazu kann/können das/die Teil(e) aus Schaumstoff(en) und/oder anderen festen oder rückstellfähigen gegebenenfalls viskoelastischen Stoffen und das/die Abstandsgewirk(e) mit dauerhaften Rücksprungeigenschaften beispielsweise jedoch noch vernäht, versteppt, verklebt oder in einer anderen Art miteinander verbunden werden. Beim Vernähen, Versteppen oder bei einer anderen Art der Verbindung mittels Fäden kann das zum Vernähen, Versteppen oder zur Verbindung mittels Fäden verwendete Muster, welches zum Beispiel kleinere und/oder größere rechteckige und/oder runde und/oder ellipsoide und/oder andere geometrische Muster umfassen kann, die Rücksprungeigenschaften und Festigkeit beziehungsweise die Lastaufnahmeeigenschaften beeinflussen. Dadurch können die erfindungsgemäßen formangepassten Abstandsgewirke weiter und besonders umfangreich an die Bedürfnisse eines Benutzers angepasst werden, da beim Vernähen, Versteppen oder bei einer anderen Art der Verbindung mittels Fäden in Abhängigkeit des/der verwendeten Muster Bereiche enstehen können, die sich ihre Rücksprungeigenschaften und Festigkeiten beziehungsweise die Lastaufnahmeeigenschaften unterscheiden.

Des Weiteren kann jedes einzelne formangepasste Abstansgewirk mit dauerhaften Rücksprungeigenschaften, welches mindestens ein Abstandsgewirk mit dauerhaften Rücksprungeigenschaften und mindestens ein Teil aus Schaumstoff(en) und/oder anderen festen oder rückstellfähigen gegebenenfalls viskoelastischen Stoffen umfasst, zum Beispiel zwischen 10 mm und 1700 mm, bevorzugt 80 mm und 540 mm, besonders bevorzugt zwischen 120 mm und 360 mm und ganz besonders bevorzugt zwischen 140 mm und 300 mm Dick sein.

Die Dicke und die Ausgestaltung jedes erfindungsgemäßen formangepassten Abstandsgewirkes mit dauerhaften Rücksprungeigenschaften und/oder jedes der Teile aus Schaumstoff(en) und/oder anderen festen oder rückstellfähigen gegebenenfalls viskoelastischen Stoffen kann zum Beispiel zwischen 10 mm und 1700 mm, bevorzugt 80 mm und 540 mm, besonders bevorzugt zwischen 120 mm und 360 mm und ganz besonders bevorzugt zwischen 140 mm und 300 mm variieren.

Darüber hinaus können die erfindungsgemäßen formangepassten gegebenenfalls mehrlagigen Abstandsgewirke mit dauerhaften Rücksprungeigenschaften und die aus einer Kombination mindestens eines erfindungsgemäßen formangepassten Abstandsgewirkes mit dauerhaften Rücksprungeigenschaften mit mindestens einem Teil aus Schaumstoff(en) und/oder anderen festen oder rückstellfähigen gegebenenfalls viskoelastischen Stoffen auch jeweils eine abnehmbare und gegebenenfalls mit einem Reißverschluss versehene Hülle aus Natur- und/oder Synthesefasern umfassen.

In einer besonderen Ausführungsform der vorliegenden Erfindung kann die Hülle ein gegebenenfalls scheuerbeständiges Abstandstextil und insbesondere ein Abstandsgewirk oder Abstandsgestrick umfassen.

In einer weiteren Ausführungsform der vorliegenden Erfindung kann die Hülle mehrere Teile umfassen, welche sich dann gegebenenfalls durch Verbindungselemente wie zum Beispiel Knöpfe, Druckknöpfe, Klett- oder Reisverschlüsse miteinander verbinden lassen.

Damit die bei der Konturierung der/des zur Herstellung der erfindungsgemäßen formangepassten Abstandsgewirke(s) mit dauerhaften Rücksprungeigenschaften oder einer Polsterung, welche eine Kombination mindestens eines erfindungsgemäßen formangepassten Abstandsgewirke(s) mit dauerhaften Rücksprungeigenschaften und mindestens eines Teils aus Schaumstoff(en) und/oder anderen festen oder rückstellfähigen gegebenenfalls viskoelastischen Stoffen umfasst, frei werdenden Abstandsfäden und/oder Monofilemente nicht stechen, kratzen oder einen Benutzer in einer anderen Weise beeinträchtigen, kann die Anzahl der Abstandsfäden zum Beispiel progressiv oder in einer oder in mehreren Stufen bis zu den Stellen und/oder an den Stellen, an denen der Schnitt vorgenommen wird, bis auf null reduziert werden.

Das Konturieren selbst erfolgt mit Schneide-, Säge-, Strahl-, Stanzverfahren oder Kombinationen davon und/oder verwandten Verfahren meist nach der Herstellung und/oder Veredelung zum Beispiel und ermöglicht oft erst die benutzerkonforme Verwendung. Zum Beispiel kann die Konturierung mit festen, dehnenden und/oder oszillierenden Messer- beziehungsweise Sägesystemen und/oder anderen durch ein Potentiometer oder über die Frequenz steuerbare Strahl- (insbesondere Wasser-, Luft- oder Gasstrahlverfahren) oder Ultraschallverfahren Dabei kann die Konturierung bei Zimmertemperatur und/oder bei erhöhter und/oder reduzierter Temperatur und/oder sogar im Vereisungszustands vorgenommen werden. Zudem kann die Konturierung auch bei atmosphärischem Druck und/oder Unterdruck und/oder Überdruck erfolgen.

Zusätzlich oder alternativ dazu kann der Randbereich der/des zurechtgeschnittenen verwendeten erfindungsgemäßen formangepassten Abstandsgewirke(s) mit dauerhaften Rücksprungeigenschaften oder einer Polsterung, welche eine Kombination mindestens eines erfindungsgemäßen formangepassten Abstandsgewirke(s) mit dauerhaften Rücksprungeigenschaften und mindestens eines Teils aus Schaumstoff(en) und/oder anderen festen oder rückstellfähigen gegebenenfalls viskoelastischen Stoffen umfasst, auch mit einem Schutzband besäumt werden. Ein Schutzband im Sinne der vorliegenden Erfindung kann dabei jedes Band sein, welches ein Vordringen der zertrennten oder von einer Grundfläche gelösten Abstandsfäden und/oder Monofilamente bis zum Benutzer weitgehend verhindert. Insbesondere kann das Schutzband eine Folie, ein Laminat oder ein Textilband umfassen, welches bevorzugter Weise luft- und feuchtedurchlässig ist, umfassen.

Dabei kann der Randbereich der/des zurechtgeschnittenen verwendeten erfindungsgemäßen formangepassten Abstandsgewirke(s) mit dauerhaften Rücksprungeigenschaften oder einer Polsterung, welche eine Kombination mindestens eines erfindungsgemäßen formangepassten Abstandsgewirke(s) mit dauerhaften Rücksprungeigenschaften und mindestens eines Teils aus Schaumstoff(en) und/oder anderen festen oder rückstellfähigen gegebenenfalls viskoelastischen Stoffen umfasst, zum Beispiel mit einem einlagigen oder mehrlagigen Band aus einem engmaschigen Textil abgenäht, abgeklebt, abgesteppt, durch Wärmeeinwirkung oder auf sonstige Weise verbunden werden. Ein Band aus einem engmaschigen Textil kann dazu benutzt werden, einen Benutzer vor den durch in den Randbereichen von zurechtgeschnittenen Abstandsgewirken zertrennten oder von einer Grundfläche gelösten Abstandsfäden und/oder Monofilamenten ausgehenden Beeinträchtigungen zu schützen, indem ein engmaschiges Band aus einem Textil, welches den gesamten Randbereich der zurechtgeschnittenen Abstandsgewirke und damit auch die zertrennten oder von einer der Grundflächen gelösten Abstandsfäden bedeckt, ein Austreten der zertrennten oder von einer der Grundflächen gelösten Abstandsfäden verhindert. Dabei verhindert das Band aus einem engmaschigen Textil, dass die zertrennten oder von einer Grundfläche gelösten Abstandsfäden bis zum Benutzer vordringen können, da sie das Band aus einem engmaschigen Textil nicht durchdringen können. Ein engmaschiges Textil im Sinne der Erfindung kann jedes Textil sein, welches durch eine ausreichende Anzahl an Maschen pro Quadratzentimeter ein Vordringen der zertrennten oder von einer Grundfläche gelösten Abstandsfäden bis zum Benutzer weitgehend verhindert. Die Anzahl der benötigten Maschen pro Quadratzentimeter hängt dabei von den Eigenschaften vom oder von den verwendeten Abstandsgewirk(en) ab und kann mit der Fadendicke, der Anzahl der Abstandfäden pro Quadratzentimeter, der Dicke des Abstandsgewirkes, dem verwendeten Fadenmaterial und der Struktur der Grundflächen variieren. Beispielsweise kann in einer besonderen Ausführungsform der vorliegenden erfindungsgemäßen formangepassten Abstandsgewirke mit dauerhaften Rücksprungeigenschaften ein Band aus einem Polyester-Mikrofasertextil zum Abnähen des Randbereichs der/des zurechtgeschnittenen erfindungsgemäßen formangepassten Abstandsgewirke(s) mit dauerhaften Rücksprungeigenschaften oder einer Polsterung, welche eine Kombination mindestens eines erfindungsgemäßen formangepassten Abstandsgewirke(s) mit dauerhaften Rücksprungeigenschaften und mindestens eines Teils aus Schaumstoff(en) und/oder anderen festen oder rückstellfähigen gegebenenfalls viskoelastischen Stoffen umfasst, verwendet werden.

Zudem gewährleistet das Schutzband bei ansteigender Dicke und/oder ansteigender Anzahl der Lagen einen weiter verbesserten Schutz gegen durch zertrennte oder von einer der Grundflächen gelöste Abstandsfäden ausgehende Beeinträchtigungen.

Bei einem Schutzband aus einem engmaschigen Textil wird eine Erhöhung der Dicke des Bandes aus einem engmaschigen Textil vorzugsweise durch die Verwendung eines mehrlagigen Bandes eines Textils erreicht, da eine Erhöhung der Dicke des Fadens, mit dem das Band aus einem engmaschigen Textil zwar ebenfalls zur Erhöhung der Dicke des Textils führt, jedoch mit einer geringeren Anzahl der Maschen pro Flächeneinheit und einem größeren Spaltmaß zwischen zwei Fäden des Textils einhergeht. Bei einem mehrlagigen Schutzband können die verschiedenen Lagen zum Beispiel im Bezug auf die verwendeten Materialien oder auf die Eigenschaften unterscheiden. Bei einem mehrlagigen textilen Schutzband können sich die verschiedenen Textilien, welche das mehrlagige Band bilden, im Hinblick auf das zur Herstellung verwendete Material, auf die Fadendicke, auf die Anzahl der Maschen pro Flächeneinheit und auf die Ausrichtung der Maschen unterscheiden, um den bestmöglichen Schutz vor zertrennten oder von einer der Grundflächen gelösten Abstandsfäden zu gewährleisten. Durch eine unterschiedliche Ausrichtung der Maschen der verschiedenen Lagen eines mehrlagigen Bandes aus einem Textil wird dieses für die zertrennten oder von einer der Grundflächen gelösten Abstandsfäden noch undurchdringlicher.

Die Breite des Schutzbandes kann zum Beispiel zwischen 2 und 1800 mm, bevorzugt zwischen 12 und 1000 mm, besonders bevorzugt zwischen 40 und 500 mm und ganz besonders bevorzugt zwischen 50 und 200 mm betragen.

Dabei kann insbesondere eine U-förmige Besäumung verwendet werden, bei der das Schutzband, wie ein auf einem Schenkel liegenden U mit seinen Schenkeln auf der Ober- und Unterseite des/der konturierten erfindungsgemäßen formangepassten Abstandsgewirke(s) mit dauerhaften Rücksprungeigenschaften oder der konturierten Polsterung, welche eine Kombination mindestens eines erfindungsgemäßen formangepassten Abstandsgewirke(s) mit dauerhaften Rücksprungeigenschaften und mindestens eines Teils aus Schaumstoff(en) und/oder anderen festen oder rückstellfähigen gegebenenfalls viskoelastischen Stoffen umfasst, aufliegt. Dabei können die zwei Schenkel des U gleich oder unterschiedlich lang sein und gleich oder unterschiedlich lang auf der Ober- und Unterseite des/der erfindungsgemäßen formangepassten Abstandsgewirke(s) mit dauerhaften Rücksprungeigenschaften oder der konturierten Polsterung, welche eine Kombination mindestens eines erfindungsgemäßen formangepassten Abstandsgewirke(s) mit dauerhaften Rücksprungeigenschaften und mindestens eines Teils aus Schaumstoff(en) und/oder anderen festen oder rückstellfähigen gegebenenfalls viskoelastischen Stoffen umfasst, aufliegen. Eine U-förmige Besäumung ist dabei besonders einfach vorzunehmen da ein Teil des Schutzbandes ausreicht, um beide Seiten des Abstandtextils abzudecken. Dadurch lässt sich die Besäumung besonders effizient einfach zeitsparend und mit möglichst geringem Aufwand bewerkstelligen.

Zudem kann die dem/den formangepassten Abstandsgewirk(en) mit dauerhaften Rücksprungeigenschaften zugewandte Seite des zur Besäumung verwendeten Schutzbandes in einer besonderen Ausführungsform der Erfindung.vollflächig oder teilweise mit Silikon oder einem fluorhaltigen Stoff insbesondere mit einem Fluorpolymer beschichtet werden oder ebenfalls vollflächig oder teilweise eine andere Beschichtung aufweisen, welche die Oberflächenenergie reduziert und/oder gegebenenfalls zu einem mit dem Lotuseffekt vergleichbaren Effekt führt. Dabei kann die beschichtete Fläche jeweils an die Länge der zertrennten oder von einer Grundfläche gelösten Abstandsfäden und/oder Monofilamente und/oder der Höhe der/des formangepassten Abstandsgewirke(s) mit dauerhaften Rücksprungeigenschaften angepasst werden. Durch die Beschichtung(en) rutschen die Enden der zertrennten oder von einer Grundfläche gelösten Abstandsfäden und/oder Monofilamente beim aufeinander Treffen mit dem Schutzband von diesem ab ohne es zu durchdringen und der Schutz vor den von zertrennten oder von einer der Grundflächen gelösten Abstandsfäden und/oder Monofilamente ausgehenden Beeinträchtigungen wird weiter verbessert, da ein Durchdringen des Schutzbandes erschwert wird.

Wenn die Kontur des/der erfindungsgemäßen formangepassten Abstandsgewirke(s) mit dauerhaften Rücksprungeigenschaften oder der konturierten Polsterung, welche eine Kombination mindestens eines erfindungsgemäßen formangepassten Abstandsgewirke(s) mit dauerhaften Rücksprungeigenschaften und mindestens eines Teils aus Schaumstoff(en) und/oder anderen festen oder rückstellfähigen gegebenenfalls viskoelastischen Stoffen umfasst, enge Radien aufweist, ist es möglich, dass sich das zur Besäumung verwendete Schutzband in Falten legt..Dadurch kann es insbesondere, wenn das Schutzband mit dem Abstandstextil verklebt wird, dazu kommen, dass die Klebeverbindung zwischen Abstandstextil und Schutzband abschnittweise, wenn zum Teil auch nur auf sehr kleinen Strecken, durch die Faltenlegung unmöglich wird.

Dadurch wird der Haftungsrad des Schutzbandes möglicherweise reduziert. Um dem vorzubeugen, kann das Schutzband in bestimmten Ausführungsformen der Erfindung abwechselnd an seinen beiden Längsseiten, seitlich gegenüberliegend aber zueinander versetzt, Einschnitte aufweisen, welche in einem Winkel von zwischen 1 bis 90°, bevorzugt 10° und 80°, besonders bevorzugt 20° und 70° zur Längsachse des Schutzbandes angeordnet sind. Die Länge der Einschnitte kann dabei variieren und hängt genau wie die Breite des Schutzbandes insbesondere von der Gesamthöhe des/der erfindungsgemäßen gegebenenfalls mehrlagigen formangepassten Abstandsgewirke(s) mit dauerhaften Rücksprungeigenschaften oder der konturierten Polsterung, welche eine Kombination mindestens eines erfindungsgemäßen formangepassten Abstandsgewirke(s) mit dauerhaften Rücksprungeigenschaften und mindestens eines Teils aus Schaumstoff(en) und/oder anderen festen oder rückstellfähigen gegebenenfalls viskoelastischen Stoffen umfasst, ab. Die Einschnitttiefe und der Winkel der Einschnitte zur Längsachse des Schutzbandes können beliebig variiert und dem Konturverlauf angepasst werden. Dabei sorgen die Einschnitte dafür, dass die Faltenlegung des Schutzbandes in den Bereichen in denen das/die erfindungsgemäßen formangepassten Abstandsgewirke(s) mit dauerhaften Rücksprungeigenschaften oder der konturierten Polsterung, welche eine Kombination mindestens eines erfindungsgemäßen formangepassten Abstandsgewirke(s) mit dauerhaften Rücksprungeigenschaften und mindestens eines Teils aus Schaumstoff(en) und/oder anderen festen oder rückstellfähigen gegebenenfalls viskoelastischen Stoffen umfasst, enge Radien aufweisen, reduziert oder verhindert wird. Dadurch ist es möglich auch bei engen Radien eine extrem gute Anbindung des Schutzbandes an das/die erfindungsgemäßen formangepassten Abstandsgewirke(s) mit dauerhaften Rücksprungeigenschaften oder der konturierten Polsterung, welche eine Kombination mindestens eines erfindungsgemäßen formangepassten Abstandsgewirke(s) mit dauerhaften Rücksprungeigenschaften und mindestens eines Teils aus Schaumstoff(en) und/oder anderen festen oder rückstellfähigen gegebenenfalls viskoelastischen Stoffen umfasst, sicherzustellen, da sich bei engen Radien Teile des Schutzbandes dank der Einschnitte überlappen können.

### Beschreibung der Zeichnungen:

Die Fig. 1 bis Fig. 3 sind schematische Darstellungen beispielhafter Ausgestaltungen der Strukturen der Grundflächen.

Fig. 1 zeigt ein Textilgewirk mit einer offenen Struktur, welches als Grundfläche dienen kann. Das als Grundfläche verwendbare Textilgewebe wird in diesem Fall nicht unterbrochen und weist wabenförmige Öffnungen auf.

Fig. 2 zeigt ebenfalls ein Textilgewirk mit einer offenen Struktur, welches als Grundfläche dienen kann. Das als Grundfläche verwendbare Textilgewirk wird auch in diesem Fall nicht unterbrochen und weist größtenteils annähernd elliptische Öffnungen auf. Zwischen diesen Öffnungen verlaufen wellenförmige Stege, die jeweils vor und nach jeder Öffnung durch vier Fäden verbunden sind.

Beide Textilgewirke ermöglichen im Falle ihres Einsatzes als Grundflächen ein gewisses Einsinken zum Beispiel eines auf der Fläche ruhenden Körperteils. Das kann unter Umständen zur Optimierung des Komforts beitragen.

Fig. 3 zeigt eine Draufsicht eines Ausschnitts eines formangepassten Abstandsgewirkes mit dauerhaften Rücksprungeigenschaften. Die dunklen Bereiche sind Teile der unten liegenden Grundfläche, die durch eine Vielzahl von Unterbrechungen in der oben liegenden Grundfläche sichtbar werden. Dabei sind die Grundflächen unterschiedlich. Die oben liegende Grundfläche weist eine offene und netzartige Struktur mit verschieden großen quadratischen Öffnungen auf. Die unten liegende Grundfläche ist durchgehend ausgestaltet und weist eine geschlossene Struktur weitestgehend ohne Öffnungen auf. Zudem kann das Abstandsgewirke auch eine Vielzahl von Gelenken aufweisen, die das Biegen und/oder Knicken vereinfachen. Zudem erleichtern die Unterbrechungen in der oben liegenden Grundfläche noch das Biegen und/oder Knicken entlang der Gelenke. Eine solche Ausgestaltung, bei der eine der beiden Grundflächen Unterbrechungen aufweist, ermöglicht es zum Beispiel, die Formkonstanz der Abstandsgewirke gezielt in den Bereichen der Unterbrechungen zu verändern und ermöglicht ferner ein einfaches Zusammenrollen der formangepassten Abstandsgewirke mit dauerhaften Rücksprungeigenschaften.

Die Fig. 4 bis 7 stellen beispielhafte parallel zur Herstellungsrichtung mögliche Querschnitte des in Fig. 3 dargestellten Ausschnitts eines formangepassten Abstandsgewirkes mit dauerhaften Rücksprungeigenschaften dar.

In Fig. 4 wird beispielsweise eine Führung der Abstandsfäden dargestellt, bei der jeder Abstandsfaden der Abstandsgewirke so durch die Grundflächen geführt und so in die Grundflächen eingebunden wird, dass er innerhalb eines Rapportes eine Kurve in einer Gestalt beschreibt, die angenähert durch das Zeichen V beschrieben werden kann.

In Fig.5 wird beispielsweise eine Führung der Abstandsfäden dargestellt, bei der jeder Abstandsfaden der Abstandsgewirke so durch die Grundflächen geführt und so in die Grundflächen eingebunden wird, dass er innerhalb eines Rapportes eine Kurve in einer Gestalt beschreibt, die angenähert durch das Zeichen I beschrieben werden kann.

In Fig.6 wird beispielsweise eine Führung der Abstandsfäden dargestellt, bei der jeder Abstandsfaden der Abstandsgewirke so durch die Grundflächen geführt und so in die Grundflächen eingebunden wird, dass er innerhalb eines Rapportes eine Kurve in einer Gestalt beschreibt, die angenähert durch die Zeichenfolge IXI beschrieben werden kann. In diesem Fall weist das formangepasste Abstandsgewirke mit dauerhaften Rücksprungeigenschaften ebenfalls in Herstellungsrichtung eine Vielzahl von Gelenken auf. Im Bereich der Gelenke ist die Anzahl der Abstandsfäden auf null reduziert. Eine solche Ausgestaltung des Abstandsgewirkes mit dauerhaften Rücksprungeigenschaften ermöglicht es zum Beispiel, die Formkonstanz und die Festigkeit des formangepassten Abstandsgewirkes mit dauerhaften Rücksprungeigenschaften gezielt in den Bereichen der Gelenke zu verändern und ermöglicht ferner ein einfaches Zusammenrollen der formangepassten Abstandsgewirke mit dauerhaften Rücksprungeigenschaften.

In Fig.7 wird beispielsweise eine Führung der Abstandsfäden dargestellt, bei der jeder Abstandsfaden der Abstandsgewirke so durch die Grundflächen geführt und so in die Grundflächen eingebunden wird, dass er innerhalb eines Rapportes eine Kurve in einer Gestalt beschreibt, die angenähert durch das Zeichen X beschrieben werden kann. In diesem Fall weist das formangepasste Abstandsgewirk mit dauerhaften Rücksprungeigenschaften ebenfalls in Herstellungsrichtung eine Vielzahl von Gelenken auf. Im Bereich der Gelenke ist die Anzahl der Abstandsfäden auf null reduziert worden.

Die Fig. 8 bis 10 stellen schematisch beispielhafte Eckansichten der formangepassten Abstandsgewirke mit dauerhaften Rücksprungeigenschaften dar, welche zwei Grundflächen mit einer geschlossenen Struktur aufweisen.

Fig. 8 stellt eine Eckansicht eines Abstandsgewirkes dar, bei der jeder Abstandsfaden des Abstandsgewirkes so durch die Grundflächen geführt und so in die Grundflächen eingebunden wird, dass er innerhalb eines Rapportes sowohl in Herstellungsrichtung als auch quer dazu eine Kurve in einer Gestalt beschreibt, die angenähert durch die Zeichenfolge IXI beschrieben werden kann. Dabei ist der Winkel der sich kreuzenden Abstandsfäden in Herstellungsrichtung und quer dazu unterschiedlich.

Fig. 9 stellt eine Eckansicht eines Abstandsgewirkes dar, bei der jeder Abstandsfaden des Abstandsgewirkes so durch die Grundflächen geführt und so in die Grundflächen eingebunden wird, dass er innerhalb eines Rapportes sowohl in Herstellungsrichtung eine Kurve in einer Gestalt beschreibt, die angenähert durch die Zeichenfolge IXI quer zur Herstellungsrichtung jedoch durch das Zeichen I beschrieben werden kann.

Fig. 10 stellt eine Eckansicht eines Abstandsgewirkes dar bei der jeder Abstandsfaden des Abstandsgewirkes so durch die Grundflächen geführt und so in die Grundflächen eingebunden wird, dass er innerhalb eines Rapportes zwar in

Herstellungsrichtung eine Kurve in einer Gestalt beschreibt, die angenähert durch das Zeichen X beschrieben werden kann, quer zur Herstellungsrichtung jedoch durch das Zeichen I beschrieben werden kann.

### Beispiele:

1) In einer besonderen Ausführungsform der erfindungsgemäßen formangepassten Abstandsgewirke mit dauerhaften Rücksprungeigenschaften kann ein zwischen 0 und 50 mm dickes Abstandsgewirk mit dauerhaften Rücksprungeigenschaften, welches Polyesterfäden mit einer Dicke zwischen 0,15 und 0,25 mm bei 8 bis 18 Maschenreihen pro cm und eine Führung der Abstandsfäden innerhalb eines Rapportes, die eine Kurve in einer Gestalt beschreibt, die angenähert durch die Zeichenfolge IXI beschrieben werden kann, wobei die Abstandsfäden sich in einem Winkel zwischen 30 und 60° kreuzen, aufweist, durch Warmverformen an die Form der Sitzfläche und der Rückenlehne eines speziell geformten Schalensitzes angepasst werden. Die Anzahl der Abstandfäden, die sich aus der Zahl der Maschenreihen pro Zentimeter ergibt kann dabei in 5 Bereichen variiert werden um 5 Bereiche mit unterschiedlichen Eigenschaften und insbesondere unterschiedliche Stauchhärten von 40 N ± 10 N bei etwa 38 Abstandsfäden pro Quadratzentimeter, 60 N ± 10 N bei etwa 47 Abstandsfäden pro Quadratzentimeter, 90 N ± 10 N bei etwa 57 Abstandsfäden pro Quadratzentimeter und 200 N ± 10 N bei etwa 85 Abstandsfäden pro Quadratzentimeter zu erhalten. Obwohl 2 der Bereiche die gleiche Stauchhärte beziehungsweise die gleiche Anzahl an Abstandsfäden aufweist, unterscheidet sich jeder Bereich bezüglich der Anzahl der Abstandsfäden pro Quadratzentimeter von mindestens einem angrenzenden Bereich. Die Dicke der Anstandsfäden und der Winkel in dem sich die Abstandsfäden kreuzen können jedoch ebenso alternativ oder auch zusätzlich dazu variiert werden, um verschiedene Bereiche mit unterschiedlichen Eigenschaften insbesondere unterschiedlichen Stauchhärten zu erhalten. Darüber hinaus kann das erfindungsgemäße formangepasste Abstandsgewirke mit dauerhaften Rücksprungeigenschaften als Hülle zum Beispiel ein passendes Gewebe, Gewirke oder Gestrick umfassen. Die Hülle kann auch eine Kombination gleicher oder unterschiedlicher Teile umfassen, welche durch Nähen, Steppen, Kleben oder auf eine andere Art zum Beispiel durch Reis- oder Klettverschlüsse oder durch Druckknöpfe miteinander randweise, vollflächig, punktuell oder in Flächenabschnitten von 10 Quadratzentimetern bis 1000 Quadratzentimetern miteinander verbunden werden können.
2) In einer weiteren besonderen Ausführungsform der erfindungsgenässten formangepassten Abstandsgewirke mit dauerhaften Rücksprungeigenschaften können 1 bis 4 zwischen 1,5 und 5,5 cm dicke Abstandsgewirke mit dauerhaften Rücksprungeigenschaften, welche Polyesterfäden mit einer Dicke zwischen 0,15 und 0,25 mm bei 8 bis 18 Maschenreihen pro cm und eine Führung der Abstandsfäden innerhalb eines Rapportes, die eine Kurve in einer Gestalt beschreibt, die angenähert durch die Zeichenfolge IXI beschrieben werden kann, wobei die Abstandsfäden sich in einem Winkel zwischen 30 und 60° kreuzen, aufweisen, miteinander mit einem Hot-Melt-Kleber vollflächig, punktuell oder am Rand verklebt und durch Warmverformen in die Form eines rechteckigen Kissens, bei dem der Mittelteil dicker als der Rand ist, gebracht werden. Die Anzahl der Abstandfäden, die sich aus der Zahl der Maschenreihen pro Zentimeter ergibt kann dabei in 5 Bereichen variiert werden um 5 Bereiche mit unterschiedlichen Eigenschaften und insbesondere unterschiedliche Stauchhärten von 40 N ± 10 N bei etwa 38 Abstandsfäden pro Quadratzentimeter, 60 N ± 10 N bei etwa 47 Abstandsfäden pro Quadratzentimeter, 90 N ± 10 N bei etwa 57 Abstandsfäden pro Quadratzentimeter und 200 N ± 10 N bei etwa 85 Abstandsfäden pro-Quadratzentimeter zu erhalten. Obwohl 2 der Bereiche die gleiche Stauchhärte beziehungsweise die gleiche Anzahl an Abstandsfäden pro Quadratzentimeter aufweisen, unterscheidet sich jeder Bereich bezüglich der Anzahl der Abstandsfäden pro Quadratzentimeter von mindestens einem angrenzenden Bereich. Die Dicke der Anstandsfäden und der Winkel in dem sich die Abstandsfäden kreuzen können jedoch ebenso alternativ oder auch zusätzlich dazu variiert werden, um verschiedene Bereiche mit unterschiedlichen Eigenschaften insbesondere unterschiedlichen Stauchhärten zu erhalten. Darüber hinaus kann das erfindungsgemäße formangepasste Abstandsgewirke mit dauerhaften Rücksprungeigenschaften als Hülle zum Beispiel ein passendes passendes Gewebe, Gewirke oder Gestrick umfassen. Die Hülle kann auch eine Kombination gleicher oder unterschiedlicher Teile umfassen, welche durch Nähen, Steppen, Kleben oder auf eine andere Art zum Beispiel durch Reis- oder Klettverschlüsse oder durch Druckknöpfe miteinander randweise, vollflächig, punktuell oder in Flächenabschnitten von 10 Quadratzentimetern bis 1000 Quadratzentimetern miteinander verbunden werden können.
3) In einer weiteren besonderen Ausführungsform der erfindungsgemäßen formangepassten Abstandsgewirke mit dauerhaften Rücksprungeigenschaften können 1 bis 4 zwischen 1,5 und 5,5 cm dicke Abstandsgewirke mit dauerhaften Rücksprungeigenschaften, welche Polyesterfäden mit einer Dicke zwischen 0,15 und 0,25 mm bei 8 bis 18 Maschenreihen pro cm und eine Führung der Abstandsfäden innerhalb eines Rapportes, die eine Kurve in einer Gestalt beschreibt, die angenähert durch die Zeichenfolge IXI beschrieben werden kann, wobei die Abstandsfäden sich in einem Winkel zwischen 30 und 60° kreuzen, aufweisen, miteinander mit einem Hot-Melt-Kleber vollflächig, punktuell oder am Rand verklebt und auf ein Teil aus Schaumstoff ebenfalls mit einem Hot-Melt-Kleber vollflächig, punktuell oder am Rand aufgeklebt und durch Warmverformen in die Form eines rechteckigen Kissens, bei dem der Mittelteil dicker als der Rand ist, gebracht werden. Alternativ können die Abstandsgewirke mit dauerhaften Rücksprungeigenschaften vor dem Warmverformen auch auf beide Seiten des Teils aus Schaumstoff aufgeklebt werden. Die Anzahl der Abstandfäden, die sich aus der Zahl der Maschenreihen pro Zentimeter ergibt kann dabei in 5 Bereichen variiert werden um 5 Bereiche mit unterschiedlichen Eigenschaften und insbesondere unterschiedliche Stauchhärten von 40 N ± 10 N bei etwa 38 Abstandsfäden pro Quadratzentimeter, 60 N ± 10 N bei etwa 47 Abstandsfäden pro Quadratzentimeter, 90 N ± 10 N bei etwa 57 Abstandsfäden pro Quadratzentimeter und 200 N ± 10 N bei etwa 85 Abstandsfäden pro Quadratzentimeter zu erhalten. Obwohl 2 der Bereiche die gleiche Stauchhärte beziehungsweise die gleiche Anzahl an Abstandsfäden pro Quadratzentimeter aufweisen, unterscheidet sich jeder Bereich bezüglich der Anzahl der Abstandsfäden pro Quadratzentimeter von mindestens einem angrenzenden Bereich. Die Dicke der Anstandsfäden und der Winkel in dem sich die Abstandsfäden kreuzen können jedoch ebenso alternativ oder auch zusätzlich dazu variiert werden, um verschiedene Bereiche mit unterschiedlichen Eigenschaften insbesondere unterschiedliche Stauchhärten zu erhalten. Darüber hinaus kann das erfindungsgemäße formangepasste Abstandsgewirke mit dauerhaften Rücksprungeigenschaften als Hülle zum Beispiel ein passendes Gewebe, Gewirke oder Gestrick umfassen. Die Hülle kann auch eine Kombination gleicher oder unterschiedlicher Teile umfassen, welche durch Nähen, Steppen, Kleben oder auf eine andere Art zum Beispiel durch Reis- oder Klettverschlüsse oder durch Druckknöpfe miteinander randweise, vollflächig, punktuell oder in Flächenabschnitten von 10 Quadratzentimetern bis 1000 Quadratzentimetern miteinander verbunden werden können.
4) In einer weiteren besonderen Ausführungsform der erfindungsgemäßen formangepassten Abstandsgewirke mit dauerhaften Rücksprungeigenschaften können 1 bis 4 zwischen 1,5 und 5,5 cm dicke Abstandsgewirke mit dauerhaften Rücksprungeigenschaften, welche Polyesterfäden mit einer Dicke zwischen 0,15 und 0,25 mm bei 8 bis 18 Maschenreihen pro cm und eine Führung der Abstandsfäden innerhalb eines Rapportes, die eine Kurve in einer Gestalt beschreibt, die angenähert durch die Zeichenfolge IXI beschrieben werden kann, wobei die Abstandsfäden sich in einem Winkel zwischen 30 und 60° kreuzen, aufweisen, miteinander mit einem Hot-Melt-Kleber vollflächig, punktuell oder am Rand verklebt und mit einem als Rahmen gestalteten Teil aus Schaumstoff ebenfalls mit einem Hot-Melt-Kleber vollflächig, punktuell oder am Rand verklebt und durch Warmverformen in die Form einer ellipsoiden Polsterung, bei dem der Mittelteil dicker als der Rand ist, gebracht werden. Das Teil aus Schaumstoff welches als Rahmen ausgestaltet ist ermöglicht es, dass die Konturierung nicht passgenau erfolgen muss, da das Teil aus Schaumstoff, welches als Rahmen ausgestaltet ist, eventuelle Fertigungstoleranzen oder andere Ungenauigkeiten ausgleicht in dem es gegebenenfalls etwas mehr oder etwas weniger komprimiert wird. Zudem erfolgt die Konturierung vorzugsweise so, dass das konturierte Teil ein wenig zu groß ist und das Teil aus Schaumstoff welches als Rahmen ausgestaltet ist leicht komprimiert wird. Dadurch kann der Benutzer durch das Teil aus Schaumstoff, welches als Rahmen ausgestaltet ist, vor den von den bei der zum Erreichen der ellipsoiden Form benötigten Konturierung zertrennten und/oder von einer der Grundflächen gelösten Abstandsfäden und/oder Monofilamente ausgehenden Beeinträchtigungen in einem gewissen Maße auch ohne Besäumung geschützt werden, da sich das komprimierte Teil aus Schaumstoff, welches als Rahmen ausgestaltet ist, teilweise über den Randbereich der Abstandgewirke legt und somit ein Vordringen der zertrennten und/oder von einer der Grundflächen gelösten Abstandsfäden und/oder Monofilamente bis zum Benutzer weitestgehend verhindert. Die Anzahl der Abstandfäden, die sich aus der Zahl der Maschenreihen pro Zentimeter ergibt kann dabei in 5 Bereichen variiert werden um 5 Bereiche mit unterschiedlichen Eigenschaften und insbesondere unterschiedliche Stauchhärten von 40 N ± 10 N bei etwa 38 Abstandsfäden pro Quadratzentimeter, 60 N ± 10 N bei etwa 47 Abstandsfäden pro Quadratzentimeter, 90 N ± 10 N bei etwa 57 Abstandsfäden pro Quadratzentimeter und 200 N ± 10 N bei etwa 85 Abstandsfäden pro Quadratzentimeter zu erhalten. Obwohl 2 der Bereiche die gleiche Stauchhärte beziehungsweise die gleiche Anzahl an Abstandsfäden pro Quadratzentimeter aufweisen, unterscheidet sich jeder Bereich bezüglich der Anzahl der Abstandsfäden pro Quadratzentimeter von mindestens einem angrenzenden Bereich. Die Dicke der Anstandsfäden und der Winkel in dem sich die Abstandsfäden kreuzen können jedoch ebenso alternativ oder auch zusätzlich dazu variiert werden, um verschiedene Bereiche mit unterschiedlichen Eigenschaften insbesondere unterschiedliche Stauchhärten zu erhalten. Darüber hinaus kann das erfindungsgemäße formangepasste Abstandsgewirke mit dauerhaften Rücksprungeigenschaften als Hülle zum Beispiel ein passendes Gewebe, Gewirke oder Gestrick umfassen. Die Hülle kann auch eine Kombination gleicher oder unterschiedlicher Teile umfassen, welche durch Nähen, Steppen, Kleben oder auf eine andere Art zum Beispiel durch Reis- oder Klettverschlüsse oder durch Druckknöpfe miteinander randweise, vollflächig, punktuell oder in Flächenabschnitten von 10 Quadratzentimetern bis 1000 Quadratzentimetern miteinander verbunden werden können.

## Patentansprüche

1. Verfahren zur Herstellung eines formangepassten Abstandsgewirkes mit dauerhaften Rücksprungeigenschaften, bei dem ein in eine gewünschte Sollform zu bringendes Abstandsgewirke erwärmt wird, wobei bei dem Abstandsgewirke jeder Abstandsfaden so durch die Grundflächen geführt und in diese eingebunden ist, dass er innerhalb eines Rapportes eine Kurve in einer Gestalt beschreibt, welche
-- durch die Zeichen I, X oder V, oder
-- durch die Zeichenfolgen IXI, IVI, VXV, VXI oder IXV beschreibbar ist,
**dadurch gekennzeichnet,**
**dass** das Abstandsgewirke in einer der Sollform entsprechenden Form verformt wird, wobei die Form
-- in einem zu verformenden Bereich des Abstandsgewirkes erwärmt wird und
-- in einem nicht zu verformenden Bereich des Abstandsgewirkes gekühlt wird.

2. Verfahren nach Anspruch 1, **dadurch gekennzeichnet, dass** die Form mindestens zwei Formteile aufweist und das Verformen durch Zusammenpressen der Formteile und Erwärmen des Abstandsgewirkes bis zu einem Erweichungspunkt des Fadenmaterials erfolgt.

3. Verfahren nach Anspruch 1 oder 2, **dadurch gekennzeichnet, dass** mindestens ein beim Erwärmen und Verformen verwendeter Wärmeträger fest ausgebildet ist.

4. Verfahren nach Anspruch 3, **dadurch gekennzeichnet, dass** der beim Warmverformen verwendete Wärmeträger die Form ist.

5. Verfahren nach einem der Ansprüche 2 bis 4, **dadurch gekennzeichnet, dass** sich mindestens ein Wärmeträger zwischen den Formteilen befindet.

6. Verfahren nach einem der Ansprüche 3 bis 5, **dadurch gekennzeichnet, dass** beim Warmverformen zusätzlich zu der Form als mindestens einen festen Wärmeträger mindestens ein weiterer Wärmeträger verwendet wird.

7. Verfahren nach Anspruch 6, **dadurch gekennzeichnet, dass** der weitere Wärmeträger fest, flüssig oder gasförmig ist.

8. Verfahren nach einem der Ansprüche 1 bis 7, **dadurch gekennzeichnet, dass** das formangepasste Abstandsgewirke nach seiner Herstellung gekühlt wird.

9. Verfahren nach einem der Ansprüche 1 bis 8, **dadurch gekennzeichnet, dass** das Kühlen durch einen festen, flüssigen oder gasförmigen Stoff erfolgt.

10. Verfahren nach einem der Ansprüche 1 bis 9, **dadurch gekennzeichnet, dass** das Abstandsgewirke annähernd bis zu einem Erweichungspunkt des Fadenmaterials in einer separaten Vorrichtung vorgewärmt wird.

## Claims

1. Method for producing a spacer fabric that is shaped to fit with permanent rebound properties, in which the spacer fabric to be formed into a desired shape is heated, wherein in the spacer fabric each spacer thread is guided through the base parts and bound into the latter, so that within one pattern repeat it describes a curve in a configuration, which can be described by the
-- symbols I, X or V or
-- by the sequences IXI, IVI, VXV, VXI or IXV,
**characterised in that**
the spacer fabric is shaped in a mould corresponding to the target shape, wherein the mould
-- is heated in a section of the spacer fabric to be shaped and
-- is cooled in a section of the spacer fabric which is not to be shaped.

2. Method according to claim 1, **characterised in that** the mould comprises at least two mould parts and the shaping is performed by pressing together the mould parts and heating the spacer fabric up to a softening point of the thread material.

3. Method according to claim 1 or 2, **characterised in that** at least one heat carrier used during heating and shaping is designed to be solid.

4. Method according to claim 3, **characterised in that** the heat carrier used during the heat forming is the mould.

5. Method according to any one of claims 2 to 4, **characterised in that** at least one heat carrier is located between the mould parts.

6. Method according to any one of claims 3 to 5, **characterised in that** during the heat forming, in addition to having the mould as at least one solid heat carrier, at least one additional heat carrier is used.

7. Method according to claim 6, **characterised in that** the additional heat carrier is solid, liquid or gaseous.

8. Method according to any one of claims 1 to 7, **characterised in that** the shaped-adjusted spacer fabric is cooled after production.

9. Method according to any one of claims 1 to 8, **characterised in that** the cooling is performed by a solid, liquid or gaseous material.

10. Method according to any one of claims 1 to 9, **characterised in that** the spacer fabric is preheated approximately up to a softening point of the thread material in a separate device.

## Revendications

1. Procédé de fabrication d'un tricot d'écartement adapté à une forme possédant des propriétés de retour élastique durables, dans lequel un tricot d'écartement à mettre dans une forme théorique souhaitée est chauffé, dans le tricot d'écartement, chaque fil d'écartement étant guidé à travers les surfaces de base et imbriqué dans celles-ci de telle sorte qu'à l'intérieur d'une séquence de points il décrit une courbe avec une allure qui
-- peut être décrite par les signes I, X ou V, ou
-- peut être décrite par les suites de signes IXI, IVI, VXV, VXI ou IXV,
**caractérisé en ce que** le tricot d'écartement est mis en forme dans une forme théorique correspondante, la forme
-- étant chauffée dans un domaine pour changer la forme du tricot d'écartement et
-- étant refroidie dans un domaine pour ne pas changer la forme du tricot d'écartement.

2. Procédé selon la revendication 1 **caractérisé en ce que** la forme présente au moins deux parties de forme et que le changement de forme est effectué par compression des parties de forme et chauffage du tricot d'écartement jusqu'au point de ramollissement du matériau constituant le fil.

3. Procédé selon les revendications 1 ou 2 **caractérisé en ce qu'**au moins un caloporteur utilisé lors du chauffage et de la mise en forme est de forme solide.

4. Procédé selon la revendication 3 **caractérisé en ce que** lors de la mise en forme par la chaleur, des caloporteurs utilisés constituent la forme.

5. Procédé selon l'une des revendications de 2 à 4 **caractérisé en ce qu'**au moins un caloporteur se trouve entre les parties de forme.

6. Procédé selon l'une des revendications de 3 à 5 **caractérisé en ce que**, lors de la mise en forme par la chaleur, en plus de la forme servant de caloporteur solide, au moins un caloporteur supplémentaire est employé.

7. Procédé selon la revendication 6 **caractérisé en ce que** le caloporteur supplémentaire est sous forme solide, liquide ou gazeuse.

8. Procédé selon l'une des revendications de 1 à 7 **caractérisé en ce que** le tricot d'écartement adapté à une forme est refroidi après sa fabrication.

9. Procédé selon l'une des revendications de 1 à 8 **caractérisé en ce que** le refroidissement est effectué par une substance sous forme solide, liquide ou gazeuse.

10. Procédé selon l'une des revendications de 1 à 9 **caractérisé en ce que** le tricot d'écartement est préchauffé dans un dispositif séparé jusqu'aux environs du point de ramollissement du matériau constituant le fil.
